# EUROPÄISCHE PATENTSCHRIFT

(11) **EP 3 592 191 B1**
(45) Veröffentlichungstag und Bekanntmachung des Hinweises auf die Patenterteilung: **16.08.2023**
(21) Anmeldenummer: 18710844.4
(22) Anmeldetag: 09.03.2018
(51) Int. Cl.: A47L 1/02

(54) **FENSTERREINIGUNGSROBOTER**
WINDOW CLEANING ROBOT
ROBOT NETTOYEUR DE VITRES

(30) Priorität: 09.03.2017 GB 201703810
(43) Veröffentlichungstag der Anmeldung: 15.01.2020
(73) Patentinhaber: Alfred Kärcher SE & Co. KG, 71364 Winnenden (DE)
(72) Erfinder: ABRAMSON, Shai, 2012100 Halutz (IL); LEVIN, Asaf, 2706411 Kiriat-Bialik (IL); LEVIN, Shalom, 3030000 Atilit (IL); ENGEL, Janine, 73630 Remshalden (DE); HENRY, Justin, 70327 Stuttgart (DE)
(74) Vertreter: DTS Patent- und Rechtsanwälte Schnekenbühl und Partner mbB
(86) Internationale Anmeldenummer: PCT/EP2018/055953
(87) Internationale Veröffentlichungsnummer: WO 2018/162737

(56) Entgegenhaltungen:
- DE-A1-102006 033 668
- KR-B1- 101 471 905
- US-A- 4 971 591

## Beschreibung

Die vorliegende Erfindung betrifft einen Fensterreinigungsroboter, umfassend eine Befestigungseinrichtung zum Anhaften an einer Fensterfläche, eine Antriebseinrichtung zum Bewegen über die Fensterfläche und eine Reinigungseinrichtung zum Reinigen der Fensterfläche, wobei die Reinigungseinrichtung mindestens ein Reinigungselement aufweist, das an einer Kontaktseite des Fensterreinigungsroboters, die in dessen Gebrauch der Fensterfläche zugewandt ist, angeordnet ist, wobei der Fensterreinigungsroboter mindestens einen Vorratsbehälter für Reinigungsflüssigkeit umfasst, mindestens einen Fluidkanal, über den Reinigungsflüssigkeit aus dem mindestens einen Vorratsbehälter dem mindestens einen Reinigungselement zu dessen Befeuchtung zuführbar ist, und mindestens ein am oder im mindestens einen Fluidkanal angeordnetes Widerstandselement zum Bereitstellen eines Widerstandes gegen eine Strömung von Reinigungsflüssigkeit durch den Fluidkanal vom mindestens einen Vorratsbehälter zum mindestens einen Reinigungselement.

Ein Fensterreinigungsroboter ist beispielsweise in der EP 3 181 027 A1 beschrieben. Der Fensterreinigungsroboter ermöglicht eine autonome Reinigung einer Fensterfläche, d. h. insbesondere einer vertikal ausgerichteten Fläche. Der Fensterreinigungsroboter ist selbstfahrend und selbstlenkend ausgebildet. Mittels einer durch Unterdruck betriebenen Befestigungseinrichtung kann der Fensterreinigungsroboter an der Fensterfläche anhaften, und die Antriebseinrichtung ermöglicht es dem Fensterreinigungsroboter, auf der Fensterfläche zu verfahren, wobei der Fensterreinigungsroboter sich entlang einer Hauptbewegungsrichtung oder Vorwärtsrichtung bewegt und die Fensterfläche beispielsweise entlang eines mäanderförmigen Reinigungspfades abfährt.

Der in dem EP-Bezugsdokument beschriebene Fensterreinigungsroboter weist in der Hauptbewegungsrichtung führend eine Reinigungseinrichtung mit einer Reinigungsbürste auf, um Grobschmutz von der Fensterfläche zu lösen. Der Reinigungsbürste in der Hauptbewegungsrichtung nachlaufend umfasst der Fensterreinigungsroboter die eingangs genannte Reinigungseinrichtung mit mindestens einem Reinigungselement. Das Reinigungselement, beispielsweise ein Reinigungstuch, ist an der Kontaktseite des Fensterreinigungsroboters angeordnet, welche der Fensterfläche in dessen Gebrauch zugewandt ist. An der Kontaktseite definiert der Fensterreinigungsroboter eine Kontaktebene oder Berührebene, die mit einer von der Fensterfläche definierten Ebene zusammenfällt.

Die EP 3 181 027 A1 beschreibt, dass die Fensterfläche vor der Reinigung mit einer Reinigungsflüssigkeit benetzt werden kann. Alternativ besteht die Möglichkeit, das Reinigungselement mit der Reinigungsflüssigkeit zu benetzen. Mit dem Reinigungselement können Verschmutzungen von der Fensterfläche entfernt werden.

Die DE 10 2006 033 668 A1 beschreibt eine Reinigungsvorrichtung für eine vorzugsweise ebene Fläche, insbesondere eine Fensterscheibe. Die Reinigungsvorrichtung hat einen Korpus und eine Putzeinrichtung sowie eine die Putzeinrichtung mit Reinigungsmittel versorgende Dosiereinrichtung sowie weiter eine die Putzeinrichtung in Anlage an der zu reinigenden Fläche haltende und an der Fläche randseitig dichtend anliegende Saugglocke, wobei eine Saugeinrichtung Luft aus der Saugglocke ansaugt und aus dem Korpus ausbläst. Wenigstens ein Teil der von der Saugeinrichtung ausgeblasenen Luft der Dosiereinrichtung ist als Druckmittel zum Ausbringen des Reinigungsmittels zuführbar.

Aufgabe der vorliegenden Erfindung ist es, einen Fensterreinigungsroboter der eingangs genannten Art bereitzustellen, bei der eine benutzerfreundliche Befeuchtung des Reinigungselementes im Hinblick auf ein besseres Reinigungsergebnis ermöglicht ist.

Diese Aufgabe wird durch einen erfindungsgemäßen Fensterreinigungsroboter mit den Merkmalen von Anspruch 1 gelöst.

Der erfindungsgemäße Fensterreinigungsroboter weist mindestens einen Vorratsbehälter auf. Dadurch besteht die Möglichkeit, dass der Fensterreinigungsroboter einen Vorrat an Reinigungsflüssigkeit mit sich führt, so dass dem Benutzer eine Benetzung der Fensterfläche und/oder des Reinigungselementes erspart bleibt. Dadurch ist die Handhabung des Fensterreinigungsroboters vereinfacht. Bei diesem kann die Reinigungsflüssigkeit dem mindestens einen Reinigungselement über die mindestens eine Fluidleitung aus dem Vorratsbehälter zugeführt werden. Da der Fensterreinigungsroboter üblicherweise an einer vertikal ausgerichteten Fensterfläche eingesetzt wird, ist die Menge an Reinigungsflüssigkeit, die über das mindestens eine Reinigungselement auf die Fensterfläche aufgebracht wird, von Bedeutung. Zum einen ist es wünschenswert, eine hinreichende Menge zur Erzielung eines besseren Reinigungsergebnisses aufzubringen. Zum anderen ist es wünschenswert, eine übermäßige Menge an Reinigungsflüssigkeit zu vermeiden, die nach der Abreinigung an der Fensterfläche verbleibt und, bei erneutem Überfahren, die Fähigkeit des Fensterreinigungsroboters zur Anhaftung an der Fensterfläche oder das Reinigungsergebnis beeinträchtigen kann. Zu diesem Zweck umfasst der erfindungsgemäße Fensterreinigungsroboter mindestens ein am oder im mindestens einen Fluidkanal angeordnetes Widerstandselement. Das Widerstandselement, das vorliegend insbesondere auch als Drosselelement bezeichnet werden kann, bildet einen Widerstand, mit dem eine Strömung der Reinigungsflüssigkeit durch den Fluidkanal zum Reinigungselement beeinflusst, insbesondere gehemmt und erforderlichenfalls auch vollständig verhindert werden kann. Über das mindestens eine Widerstandselement besteht die Möglichkeit, bei konstruktiv verhältnismäßig einfacher Ausgestaltung der Reinigungseinrichtung, die Menge der dem mindestens einen Reinigungselement zugeführten Reinigungsflüssigkeit so zu dosieren, dass vorzugsweise so viel Reinigungsflüssigkeit wie möglich und so wenig wie nötig durch den vom Widerstandselement gebildeten Widerstandsbereich aufgebracht werden kann.

Günstig ist es im Hinblick auf eine konstruktiv einfache Ausgestaltung, wenn das mindestens eine Widerstandselement passiv ausgestaltet ist, beispielsweise ohne bewegte Teile. Denkbar ist zwar der Einsatz mindestens eines ansteuerbaren Ventils, zur Vereinfachung der Konstruktion kann die Reinigungseinrichtung jedoch vorzugsweise ohne Ventil am mindestens einen Fluidkanal auskommen.

Dementsprechend ist es von Vorteil, dass das mindestens eine Widerstandselement flüssigkeitsdurchlässig ist.

Bei der erfindungsgemäßen Ausführungsform ist es günstig, dass das mindestens eine Widerstandselement getrennt vom mindestens einen Fluidkanal gebildet und an oder in diesem angeordnet ist. Dadurch kann die konstruktive Ausgestaltung vereinfacht werden, und je nach Anforderungen an den Fensterreinigungsroboter besteht zum Beispiel die Möglichkeit, Widerstandselemente unterschiedlicher Art bereitzustellen, die unterschiedliche Widerstände bereitstellen. Das Widerstandselement kann zum Beispiel an einem Einlass oder an einem Auslass des Fluidkanals angeordnet sein, oder in diesem positioniert sein. Vorteilhafterweise ist das Widerstandselement dabei formschlüssig im Fluidkanal angeordnet.

Von Vorteil ist es, dass das mindestens eine Widerstandselement ein Absorberelement oder Filterelement ist oder ausbildet. Eine reinigende Funktion des Filterelementes für die Reinigungsflüssigkeit zwar möglich, aber nicht zwingend erforderlich. Das Absorberelement oder Filterelement ist insbesondere flüssigkeitsdurchlässig, so dass die Strömung von Reinigungsflüssigkeit durch den mindestens einen Fluidkanal hindurch zumindest gehemmt wird. Zu diesem Zweck kann das Absorberelement oder Filterelement intrinsische Durchgänge und/oder eine poröse Beschaffenheit aufweisen.

Das Absorberelement ermöglicht es, eine gewisse Menge an Reinigungsflüssigkeit aufzunehmen und zu halten (z.B. physikalisch und/oder chemisch), und es kann gewissermaßen zum Zwischenspeichern der Reinigungsflüssigkeit unter Ausbildung des Widerstandsbereiches dienen. Wenn das Absorberelement in Kontakt mit der Reinigungsflüssigkeit kommt, breitet sich diese darin beispielsweise unter der Kapillarwirkung aus. Reinigungsflüssigkeit kann aus dem Absorberelement wieder austreten, ist aber durch die Kapillarwirkung daran gehindert. Insbesondere unter Beaufschlagung des Absorberelementes mit Druck kann sich allerdings Reinigungsflüssigkeit aus dem Absorberelement lösen, wie nachfolgend erläutert. Hierdurch lässt sich eine gezielte Befeuchtung des Reinigungselements erzielen.

Besonders vorteilhaft ist es, wenn die Reinigungsflüssigkeit vom Widerstandselement vorübergehend absorbiert werden kann, z.B. physikalisch und/oder chemisch, und anschließend wieder abgegeben werden kann, wobei das Widerstandselement gewissermaßen als Zwischenspeicher für Reinigungsflüssigkeit dient.

Es kann vorgesehen sein, dass die Reinigungseinrichtung eine Mehrzahl von Fluidkanälen umfasst, über die dem mindestens einen Reinigungselement jeweils Reinigungsflüssigkeit zugeführt werden kann.

Bei einer vorteilhaften Ausführungsform sind die Fluidkanäle seitlich nebeneinander entlang einer Erstreckungsrichtung des mindestens einen Reinigungselementes angeordnet. Beispielsweise weist das mindestens eine Reinigungselement eine Längserstreckung quer zu einer Hauptbewegungsrichtung des Fensterreinigungsroboters auf (diese Erstreckungsrichtung wird nachfolgend auch als Querrichtung bezeichnet). Die Fluidkanäle können beispielsweise in der Querrichtung seitlich nebeneinander angeordnet sein.

Vorteilhafterweise sind die Fluidkanäle identisch ausgestaltet.

Als günstig erweist es sich, wenn die Reinigungseinrichtung eine Mehrzahl von Widerstandselementen umfasst, die einem jeweiligen Fluidkanal zugeordnet sind, wobei die Widerstandselemente vorzugsweise identisch ausgestaltet sind.

Bei einer vorteilhaften Ausführungsform ist genau ein Vorratsbehälter vorgesehen, aus welchem dem mindestens einen Reinigungselement und insbesondere dem genau einen Reinigungselement über die Mehrzahl von Fluidkanälen Reinigungsflüssigkeit zuführbar ist. Dementsprechend ist es günstig, wenn die Reinigungseinrichtung genau einen Vorratsbehälter und genau ein Reinigungselement umfasst. Beispielsweise sind mehrere Fluidkanäle vorgesehen.

Der genau eine Vorratsbehälter ist beispielsweise in der Querrichtung des Fensterreinigungsroboters längserstreckt ausgebildet. Bei Vorhandensein von einer Mehrzahl von Vorratsbehältern kann vorgesehen sein, dass diese in der Querrichtung seitlich nebeneinander angeordnet sind.

Das mindestens eine Reinigungselement ist vorzugsweise quer zu einer Hauptbewegungsrichtung des Fensterreinigungsroboters erstreckt (in der Querrichtung) und als Tuch oder Schwamm ausgestaltet.

Die Hauptbewegungsrichtung kann auch als Vorwärtsrichtung des Fensterreinigungsroboters angesehen werden, längs welcher Hauptbewegungsrichtung oder Vorwärtsrichtung der Fensterreinigungsroboter üblicherweise über die Fensterfläche verfährt. Die Hauptbewegungsrichtung kann relativ zu einer Schwerkraftrichtung (oder Vertikalen) beliebig ausgerichtet sein, je nach Fahrweg des Fensterreinigungsroboters, insbesondere entgegen der Schwerkraftrichtung nach oben, in der Schwerkraftrichtung nach unten, senkrecht zur Schwerkraftrichtung oder schief zur Schwerkraftrichtung.

Bei einer nicht beanspruchten Ausführungsform kann vorgesehen sein, dass das mindestens eine Widerstandselement durch eine Querschnittsverengung des mindestens einen Fluidkanals gebildet ist. Der Fluidkanal, einschließlich dessen Einlass und/oder dessen Auslass, kann eine Querschnittsverengung aufweisen, die den Durchtritt von Reinigungsflüssigkeit durch den Fluidkanal erschwert, zur Ausbildung eines Widerstandsbereiches.

Als günstig erweist es sich, wenn vom mindestens einen Widerstandselement im Wesentlichen der gesamte Widerstand bereitgestellt wird gegen eine Strömung von Reinigungsflüssigkeit durch den mindestens einen Fluidkanal.

Es kann vorgesehen sein, dass das Absorberelement oder Filterelement längserstreckt ausgestaltet ist und vorzugsweise in einer Verlaufs- oder Erstreckungsrichtung des mindestens einen Fluidkanals ausgerichtet ist, insbesondere bei Anordnung im Fluidkanal.

Das Absorberelement oder Filterelement besteht beispielsweise aus einem porösen Material oder umfasst ein poröses Material. Die poröse Beschaffenheit des Absorberelement oder Filterelementes ermöglicht den Durchfluss der Reinigungsflüssigkeit, setzte der Strömung durch den Fluidkanal aber einen Widerstand entgegen.

Es kann vorgesehen sein, dass das Absorberelement oder Filterelement Durchgänge für die Reinigungsflüssigkeit umfasst. Die Durchgänge können einen verhältnismäßig geringen Querschnitt aufweisen, so dass der Durchtritt von Reinigungsflüssigkeit gehemmt wird.

Bei einer vorteilhaften Ausführungsform besteht das Absorberelement oder Filterelement zumindest teilweise aus zumindest einem der Folgenden: zellulose-basiertes Material, Baumwoll- oder baumwoll-basiertes Material, Fasermaterial (natürliche und/oder synthetische Fasern) und/oder Polymermaterial.

Bei einer vorteilhaften Ausführungsform erweist es sich als günstig, wenn das Absorberelement oder Filterelement eine Zahnwatterolle ist. Eine derartige Zahnwatterolle, beispielsweise aus baumwoll-basiertem Material, kommt in der Zahnmedizin zur Aufnahme von Speichel und Kühlflüssigkeit während des Bohrens zum Einsatz. In der Praxis erweist sich ein derartiges Absorberelement oder Filterelement als vorteilhaft für die Anwendung im Fensterreinigungsroboter.

Bei einer andersartigen vorteilhaften Ausführungsform ist das Absorberelement oder Filterelement beispielsweise ein Zigarettenfilter, der zum Beispiel aus zellulose-basiertem Material besteht.

Günstig ist es, wenn der Fensterreinigungsroboter ein Pumpaggregat zum Fördern eines Gases, beispielsweise Luft, aufweist und zum Bereitstellen einer Druckdifferenz über das mindestens eine Widerstandselement derart, dass bei anliegender Druckdifferenz Reinigungsflüssigkeit durch den mindestens einen Fluidkanal hindurchströmt, wobei das mindestens eine Widerstandselement günstigerweise ausreichend Widerstand bereitstellt, dass die Reinigungsflüssigkeit, in Abwesenheit der Druckdifferenz, am Durchströmen des mindestens einen Fluidkanals gehindert ist. Mit dem Pumpaggregat kann eine Druckdifferenz bereitgestellt werden, wodurch insbesondere auf unterschiedlichen Seiten (Aufstrom und Abstrom) des mindestens einen Widerstandselementes unterschiedliche Drücke auftreten und der Druck an der Aufstromseite höher ist als an der Abstromseite. Bei anliegender Druckdifferenz kann die Reinigungsflüssigkeit durch den mindestens einen Fluidkanal hindurchströmen, so dass unter der Wirkung des Pumpaggregates die hemmende Wirkung des Widerstandselementes derart überwunden wird, dass dem mindestens einen Reinigungselement eine Mindestmenge oder vorteilhafterweise eine gewünschte Menge an Reinigungsflüssigkeit zugeführt wird.

Demgegenüber ist der mindestens eine Fluidkanal bei Abwesenheit der Druckdifferenz vorzugsweise nicht von der mindestens einen Reinigungsflüssigkeit durchströmt, unter der Wirkung des Widerstandselementes.

Bei den vorstehend erwähnten Ausführungsformen kann beispielsweise bei Abwesenheit der Druckdifferenz Reinigungsflüssigkeit an dem mindestens einen Widerstandselement "gesammelt" werden, zum Beispiel durch Aufnahme im Absorberelement Tritt die Druckdifferenz über das Widerstandselement auf, wird die Reinigungsflüssigkeit durch den mindestens einen Fluidkanal gepumpt und dem mindestens einen Reinigungselement zugeführt, beispielsweise indem sich Reinigungsflüssigkeit vom Absorberelement löst.

Günstig ist es, wenn das mindestens eine Widerstandselement ausreichend Widerstand bereitstellt, dass die Reinigungsflüssigkeit, in Abwesenheit der Druckdifferenz, am Durchströmen des mindestens einen Fluidkanals unabhängig von der Orientierung des Fensterreinigungsroboters relativ zu einer Schwerkraftrichtung gehindert ist. Dadurch lässt sich ein unbeabsichtigtes Auslaufen des mindestens einen Vorratsbehälters zum Beispiel dann verhindern, wenn der Fensterreinigungsroboter über die Kontaktseite auf einer horizontalen Aufstellfläche positioniert ist, beispielsweise derjenigen eines Tisches. Im Betrieb des Fensterreinigungsroboters demgegenüber, wenn das Pumpaggregat zum Einsatz kommt, kann das mindestens eine Reinigungselement auch bei horizontal positioniertem Fensterreinigungsroboter befeuchtet werden.

Der Fensterreinigungsroboter umfasst vorteilhafterweise eine Steuereinrichtung zum Ansteuern des Pumpaggregates.

Das Pumpaggregat ist vorzugsweise ansteuerbar, um eine diskrete Druckdifferenz über das mindestens eine Widerstandselement bereitzustellen. Beispielsweise können in Intervallen von ca. einer Sekunde Druckdifferenzen vom Pumpaggregat bereitgestellt werden, wobei ein jeweiliger Druckstoß zum Beispiel ungefähr 10 ms bis 50 ms anhalten kann. Es kann vorgesehen sein, dass eine Bedienperson die Intervalle und/oder die Dauer der Druckstöße einstellen kann, um eine optimale Befeuchtung des mindestens einen Reinigungselementes sicherzustellen.

Bei einer andersartigen Ausführungsform kann vorgesehen sein, dass das Pumpaggregat kontinuierlich zum Bereitstellen der Druckdifferenz beaufschlagbar ist.

Günstig ist es, wenn das Pumpaggregat mit dem mindestens einen Vorratsbehälter über mindestens eine Fluidleitung in Fluidverbindung steht und wenn mittels des Pumpaggregates ein Überdruck im mindestens einen Vorratsbehälter erzeugbar ist. Das Pumpaggregat steht zum Beispiel über mindestens eine Schlauchleitung mit dem mindestens einen Vorratsbehälter in Fluidverbindung. Das Innere des Vorratsbehälters kann mit Überdruck beaufschlagt werden, wodurch eine Druckdifferenz über das mindestens eine Widerstandselement entsteht. Infolge des Überdrucks kann Reinigungsflüssigkeit durch die Fluidleitung hindurchgepumpt werden, wobei sich beispielsweise Reinigungsflüssigkeit aus dem Absorberelement löst, wie vorstehend beschrieben wurde.

Es wurde bereits eingangs erwähnt, dass der Fensterreinigungsroboter eine Befestigungseinrichtung umfasst. Günstig ist es, wenn die Befestigungseinrichtung einen Saugkörper umfasst und wenn das Pumpaggregat Bestandteil der Befestigungseinrichtung des Fensterreinigungsroboters ist, zum Beispiel zum Beaufschlagen des Saugkörpers mit Unterdruck. Beispielsweise kann das Pumpaggregat einen Raum zwischen dem Saugkörper und der Fensterfläche evakuieren oder eine Verformung des Saugkörpers bewirken, so dass der Fensterreinigungsroboter an der Fensterfläche anhaften kann.

Als günstig erweist es sich, wenn die Steuereinrichtung mit insbesondere mindestens einem Ventil in Wirkverbindung steht, um das Pumpaggregat selektiv mit dem Saugkörper in Fluidverbindung zu bringen. Dementsprechend kann vorgesehen sein, dass der Saugkörper zur Sicherung des Fensterreinigungsroboters an der Fensterfläche dient, abseits des normalen Reinigungsbetriebes, während welches der Fensterreinigungsroboter über die Fensterfläche verfährt. Zum "Festsaugen" an der Fensterfläche kann die Steuereinrichtung das mindestens eine Ventil betätigen. Während des Reinigungsbetriebes ist das mindestens eine Ventil zum Saugkörper beispielsweise geschlossen, wodurch das Pumpaggregat wie vorstehend erwähnt die Druckdifferenz über das mindestens eine Widerstandselement bereitstellen kann. Es kann jedoch auch vorgesehen sein, dass ein Ventil nicht erforderlich ist und entfallen kann.

Für den vorstehend genannten Zweck eignet sich beispielsweise eine Membranpumpe als geeignetes Pumpaggregat, wobei deren Saugseite mit dem Saugkörper in Verbindung stehen kann und deren Druckseite zum Beispiel mit dem mindestens einen Vorratsbehälter. Werden nur diskrete Druckstöße zum Bereitstellen der Druckdifferenz abgegeben, kann dies zum Befeuchten des Reinigungselementes ausreichen, wobei der Saugkörper indessen noch nicht aktiviert wird.

Die Nutzung des Pumpaggregates der Befestigungseinrichtung ermöglicht eine konstruktive Vereinfachung des Fensterreinigungsroboters. Ein gesondertes Pumpaggregat zur Druckbeaufschlagung der Reinigungseinrichtung ist nicht erforderlich.

Bei einer vorteilhaften Ausführungsform kann vorgesehen sein, dass abweichend von obigen Erläuterungen kein Pumpaggregat zum Bereitstellen einer Druckdifferenz vorhanden ist oder eingesetzt wird.

Bei einer vorteilhaften Ausführungsform erweist es sich als günstig, wenn der mindestens eine Fluidkanal mindestens einen Zuführabschnitt aufweist, über den Reinigungsflüssigkeit in den mindestens einen Fluidkanal eintritt, und einen im Winkel zum mindestens einen Zuführabschnitt angeordneten Abgabeabschnitt, über die Reinigungsflüssigkeit in Richtung des mindestens einen Reinigungselementes führbar ist, wobei der mindestens eine Zuführabschnitt und der Abgabeabschnitt im Winkel zueinander ausgerichtet sind.

Der Winkel zwischen dem mindestens einen Zuführabschnitt und dem Abgabeabschnitt kann beispielsweise ungefähr 90° betragen.

Günstigerweise ist der mindestens eine Zuführabschnitt parallel oder im Wesentlichen parallel zur an der Kontaktseite definierten Kontaktebene des Fensterreinigungsroboters ausgerichtet. Die vorstehend erwähnte, vom Fensterreinigungsroboter definierte Kontaktebene kann mit der von der Fensterfläche definierten Ebene zusammenfallen. Der mindestens eine Zuführabschnitt verläuft vorzugsweise parallel zur Kontaktebene.

Vorzugsweise ist der Abgabeabschnitt quer oder im Wesentlichen quer zur Kontaktebene ausgerichtet.

Als vorteilhaft erweist es sich, wenn das mindestens eine Widerstandselement, insbesondere das Absorberelement oder Filterelement, im Abgabeabschnitt angeordnet ist. Beispielsweise kann Reinigungsflüssigkeit über den mindestens einen Zuführabschnitt zugeführt werden und unter der Wirkung des Pumpaggregates durch das mindestens eine Widerstandselement in Richtung des mindestens einen Reinigungselementes gepumpt werden.

Wie bereits erwähnt ist das mindestens eine Widerstandselement vorteilhafterweise insbesondere befeuchtbar und geeignet, eine gewisse Menge an Reinigungsflüssigkeit aufzunehmen und zu halten. Insbesondere unter der Wirkung des Pumpaggregates und der dadurch entstehenden Druckdifferenz kann sich ein Tropfen von Reinigungsflüssigkeit bilden, der sich vom Widerstandselement ablöst und das mindestens eine Reinigungselement befeuchtet.

Von Vorteil ist es, wenn der mindestens eine Zuführabschnitt derart im mindestens einen Vorratsbehälter angeordnet ist oder in diesen eingreift, dass der mindestens eine Zuführabschnitt bei Orientierung des Fensterreinigungsroboters mit der Kontaktseite vertikal nach unten im Abstand zu einer Bodenwand des mindestens einen Vorratsbehälters angeordnet ist. Dadurch wird die Wahrscheinlichkeit verringert, dass im Vorratsbehälter enthaltene Reinigungsflüssigkeit in den mindestens einen Zuführabschnitt eintritt. Beim Abstellen des Fensterreinigungsroboters, beispielsweise auf einer horizontalen Aufstellfläche, wird der unbeabsichtigte Austritt von Reinigungsflüssigkeit weitgehend vermieden. Der Abstand des Zuführabschnittes relativ zur Bodenwand kann dementsprechend den Eintritt von Reinigungsflüssigkeit in die mindestens eine Fluidleitung beschränken.

Vorzugsweise ist der mindestens eine Zuführabschnitt in einer Hauptbewegungsrichtung des Fensterreinigungsroboters oder entgegen der Hauptbewegungsrichtung ausgerichtet. Mit zumindest einer Richtungskomponente kann der mindestens eine Zuführabschnitt in oder entgegen der Hauptbewegungsrichtung ausgerichtet sein, wobei eine Eintrittsöffnung des mindestens einen Zuführabschnittes vorzugsweise an dessen Stirnseite angeordnet ist. Durch die Ausrichtung wird sichergestellt, dass Reinigungsflüssigkeit abhängig von der Bewegungsrichtung des Fensterreinigungsroboters in den Fluidkanal eintritt. Bei einem Wechsel der Fahrtrichtung ändert sich die Beaufschlagung des mindestens einen Fluidkanals mit Reinigungsflüssigkeit. Dies erweist sich in der Praxis als vorteilhaft, um die Menge von Reinigungsflüssigkeit besser dosieren zu können, die dem mindestens einen Reinigungselement zugeführt wird.

Als günstig erweist es sich, wenn zwei im Winkel zueinander ausgerichtete und in den Abgabeabschnitt mündende Zuführabschnitte vorgesehen sind. Die zwei Zuführabschnitte definieren vorteilhafterweise eine gemeinsame Ebene, die insbesondere parallel zur Kontaktebene verlaufen kann. Das Vorsehen von zwei Zuführabschnitten erweist sich in der Praxis als vorteilhaft. Es kann Reinigungsflüssigkeit über einen Zuführabschnitt in den Fluidkanal eintreten, über den jeweils anderen Zuführabschnitt kann Luft aus dem Zufuhrkanal zur Herstellung des Druckausgleiches entweichen. Dies erweist sich als günstig, um eine zuverlässige Befeuchtung des mindestens einen Reinigungselementes sicherzustellen.

Der Winkel zwischen den Zuführabschnitten ist vorteilhafterweise kleiner als 180° und günstigerweise kleiner als ungefähr 90°. Bei einer vorteilhaften Umsetzung kann der Winkel zwischen den Zuführabschnitten beispielsweise ungefähr 60° bis 90° betragen, vorzugsweise ungefähr 70° bis 80°. Hierbei wird als Winkel zwischen den Zuführabschnitten insbesondere der kleinere zwischen diesen gebildete Winkel angesehen.

Von Vorteil ist es, wenn die Zuführabschnitte so angeordnet sind, dass eine Winkelhalbierende des Winkels zwischen den Zuführabschnitten in einer Hauptbewegungsrichtung des Fensterreinigungsroboters oder entgegen der Hauptbewegungsrichtung ausgerichtet ist. Infolge dieser Anordnung der Zuführabschnitte lässt sich in der Praxis gewährleisten, dass sowohl bei einer Fahrtrichtungsänderung des Fensterreinigungsroboters nach links als auch nach rechts über einen Zuführabschnitt zuverlässig Reinigungsflüssigkeit in den Fluidkanal eintritt und über den jeweils anderen Zuführabschnitt Luft aus dem Zufuhrkanal entweicht.

Vorteilhafterweise ragt das mindestens eine Widerstandselement, insbesondere das Absorberelement oder Filterelement, in einen Mündungsbereich der Zuführabschnitte ineinander hinein. Dies erweist sich zum Beispiel als vorteilhaft für die Befeuchtung des Absorberelement oder Filterelementes.

Anhand der vorstehenden Beschreibung ist insbesondere ersichtlich, dass eine Zufuhr von Reinigungsflüssigkeit zum mindestens einen Reinigungselement durch den mindestens einen Fluidkanal hindurch vorzugsweise abhängig von der Fahrtrichtung des Fensterreinigungsroboters bezüglich der Schwerkraftrichtung erfolgt zum Beispiel abhängig davon, ob der Fensterreinigungsroboter entgegen der oder in der Schwerkraftrichtung verfährt.

Optional kann bei einem Fensterreinigungsroboter der eingangs genannten Art, der mindestens einen Vorratsbehälter für Reinigungsflüssigkeit, und mindestens einen Fluidkanal, über den Reinigungsflüssigkeit aus dem mindestens einen Vorratsbehälter dem mindestens einen Reinigungselement zu dessen Befeuchtung zuführbar ist, umfasst, vorgesehen sein, dass eine Zufuhr von Reinigungsflüssigkeit zum mindestens einen Reinigungselement durch den mindestens einen Fluidkanal hindurch abhängig von der Fahrtrichtung des Fensterreinigungsroboters bezüglich der Schwerkraftrichtung erfolgt. Dies kann im Rahmen der vorliegenden Offenbarung eine eigenständige Erfindung darstellen.

Anhand der vorstehenden Beschreibung ist insbesondere ferner ersichtlich, dass ein Eintritt von Reinigungsflüssigkeit in den mindestens einen Fluidkanal abhängig von einer Fahrtrichtungsänderung des Fensterreinigungsroboters erfolgt.

Optional kann bei einem Fensterreinigungsroboter der eingangs genannten Art, der mindestens einen Vorratsbehälter für Reinigungsflüssigkeit und mindestens einen Fluidkanal, über den Reinigungsflüssigkeit aus dem mindestens einen Vorratsbehälter dem mindestens einen Reinigungselement zu dessen Befeuchtung zuführbar ist, umfasst, vorgesehen sein, dass ein Eintritt von Reinigungsflüssigkeit in den mindestens einen Fluidkanal abhängig von einer Fahrtrichtungsänderung des Fensterreinigungsroboters erfolgt. Dies kann im Rahmen der vorliegenden Offenbarung eine eigenständige Erfindung darstellen.

Als günstig erweist es sich, wenn die Reinigungseinrichtung zwei oder mehr Fluidkanäle umfasst und wenn im mindestens einen Vorratsbehälter mindestens eine Trennwand zwischen einander benachbarten Fluidkanälen angeordnet ist und Raumbereiche im mindestens einen Vorratsbehälter teilweise voneinander trennt, wobei Reinigungsflüssigkeit an der mindestens einen Trennwand vorbei von einem Raumbereich in einen weiteren Raumbereich strömen und entlang der mindestens einen Trennwand in Richtung einer Einlassöffnung mindestens eines Fluidkanals strömen kann. Dadurch besteht zum Beispiel die Möglichkeit, insbesondere bei in Querrichtung erstrecktem Vorratsbehälter, bei einer Fahrtrichtungsänderung (z. B. Linkskurve und/oder Rechtskurve) des Fensterreinigungsroboters Reinigungsflüssigkeit entlang der Trennwand in Richtung des Fluidkanals zu leiten. Die Raumbereiche stehen untereinander dennoch in Strömungsverbindung, so dass vorteilhafterweise eine möglichst gleiche Verteilung von Reinigungsflüssigkeit im Vorratsbehälter sichergestellt werden kann.

Als günstig erweist es sich, wenn drei oder mehr entlang einer Längserstreckungsrichtung des mindestens einen Vorratsbehälters seitlich nebeneinander angeordnete Fluidkanäle vorgesehen sind und wenn eine jeweilige Trennwand zwischen einem endseitigen Fluidkanal und einem unmittelbar daneben positionierten Fluidkanal angeordnet ist. Hierunter kann vorliegend insbesondere verstanden werden, dass zum Beispiel in Querrichtung außen angeordnete Fluidkanäle in Raumbereichen angeordnet sind, die von dem unmittelbar benachbarten Raumbereich über eine Trennwand abgetrennt sind. Da während des Betriebs des Fensterreinigungsroboters Reinigungsflüssigkeit verbraucht wird, sinkt deren Pegel im mindestens einen Vorratsbehälter. Durch die Trennwände wird gewährleistet, dass die endseitig angeordneten Fluidkanäle mit einer ausreichenden Menge von Reinigungsflüssigkeit beaufschlagt werden, um eine Befeuchtung des mindestens einen Reinigungselementes möglichst über dessen gesamte Länge sicherzustellen.

Von Vorteil ist es, wenn der mindestens eine Vorratsbehälter eine Längserstreckung aufweist und einen bezüglich dieser mittleren Bereich, d. h. insbesondere einen mittleren Raumbereich, wenn zumindest zwei Fluidkanäle einander gegenüberliegend seitlich neben dem mittleren Bereich vorgesehen sind, und wenn eine jeweilige Trennwand zwischen dem mittleren Bereich und einem unmittelbar daneben positionierten Fluidkanal angeordnet ist. Dadurch lässt sich sicherstellen, dass die Fluidkanäle seitlich neben dem mittleren Bereich auch dann noch mit ausreichend Reinigungsflüssigkeit beaufschlagt werden können, wenn während des Betriebes des Fensterreinigungsroboters Reinigungsflüssigkeit verbraucht wird und dessen Pegel im Vorratsbehälter sinkt.

Es kann vorgesehen sein, dass der mindestens eine Fluidkanal mindestens ein dessen Auslass bildendes Düsenelement umfasst mit mindestens einer Austrittsöffnung für Reinigungsflüssigkeit. Dabei erweist es sich als günstig, wenn das Widerstandselement, insbesondere Absorberelement oder Filterelement, mittels des Düsenelementes am Fluidkanal oder im Fluidkanal fixiert ist.

Günstigerweise umfasst die Reinigungseinrichtung ein Reinigungselementhalteteil, an dem das Reinigungselement vorzugsweise lösbar festlegt ist. Zum Beispiel ist das Reinigungselement über einen Klettverschluss am Reinigungselementhalteteil festgelegt. Zur Reinigung oder zum Austausch kann das Reinigungselement vom Reinigungselementhalteteil gelöst werden.

Das Reinigungselementhalteteil kann direkt oder indirekt, zum Beispiel über ein Verbindungsteil, an dem mindestens einen Vorratsbehälter gehalten sein. Beispielsweise erfolgt eine Aufhängung des Reinigungselementhalteteils oder des Verbindungsteils über vorzugsweise elastisch verformbare Elemente, die zum Beispiel an einander gegenüberliegenden Endseiten des Reinigungselementhalteteils oder Verbindungsteils angeordnet sind.

Alternativ oder ergänzend kann vorgesehen sein, dass das Reinigungselementhalteteil mittelbar oder unmittelbar federnd gegenüber dem mindestens einen Vorratsbehälter gelagert ist. Beispielsweise sind Federelemente vorgesehen, die das Reinigungselementhalteteil mit einer auf die Fensterfläche gerichteten Kraft beaufschlagen.

Als vorteilhaft erweist es sich, wenn ein Auslass des mindestens einen Fluidkanals, insbesondere das Düsenelement, auf mindestens ein Tropfelement des Reinigungselementhalteteils an dessen dem Reinigungselement abgewandten Seite gerichtet ist. Aus dem Fluidkanal austretende Reinigungsflüssigkeit benetzt dadurch nicht unmittelbar das mindestens eine Reinigungselement, sondern gelangt zunächst auf das mindestens eine Tropfelement. Das Tropfelement ist beispielsweise im Abstand zum Fluidkanal angeordnet. Am Tropfelement kann die Reinigungsflüssigkeit verteilt werden, um eine gleichmäßigere Befeuchtung des mindestens einen Reinigungselementes zu gewährleisten.

Vorzugsweise ist an einem Rand des mindestens einen Tropfelementes mindestens eine Durchtrittsöffnung für Reinigungsflüssigkeit im Reinigungselementhalteteil gebildet. Die Reinigungsflüssigkeit gelangt durch die mindestens eine Durchtrittsöffnung auf das Reinigungselementhalteteil.

Vorzugsweise umfasst die Reinigungseinrichtung eine Antriebseinrichtung, um das Reinigungselementhalteteil in Vibrationen zu versetzen. Hierzu kann beispielsweise ein Antriebsmotor vorgesehen sein, der über ein Exzenterelement mit dem Reinigungselementhalteteil gekoppelt ist und dieses in Vibrationen versetzt. Der Antriebsmotor ist zum Beispiel am mindestens einen Vorratsbehälter festgelegt.

Günstigerweise bildet die Reinigungseinrichtung eine den mindestens einen Vorratsbehälter umfassende Baueinheit aus, die an einem Gehäuse des Fensterreinigungsroboters vorzugsweise beweglich gehalten ist. Es kann zum Beispiel eine verschiebliche Lagerung der Baueinheit am Gehäuse vorgesehen sein, wobei die Baueinheit insbesondere in Querrichtung des Fensterreinigungsroboters verschiebbar sein kann.

Günstigerweise umfasst die Reinigungseinrichtung, bezogen auf eine Hauptbewegungsrichtung des Fensterreinigungsroboters, dem mindestens einen Reinigungselement nachgelagert mindestens ein Abziehelement zum Abziehen von Reinigungsflüssigkeit von der Fensterfläche. Dadurch kann ein besseres Reinigungsergebnis erzielt werden. Das Abziehelement ist zum Beispiel als Abziehlippe ausgestaltet.

Von Vorteil ist es, wenn der Fensterreinigungsroboter eine Sensoreinrichtung umfasst, mittels der die Feuchte des Reinigungselementes ermittelbar ist. Beispielsweise sind zwei Elektroden vorgesehen, die das mindestens eine Reinigungselement kontaktieren. Durch Ermittlung einer Spannungsdifferenz oder eines Stromflusses kann festgestellt werden, ob das Reinigungselement hinreichend befeuchtet ist. Ist dies nicht der Fall, kann dem Benutzer zum Beispiel ein diesbezüglicher Hinweis an einer Hinweiseinheit des Fensterreinigungsroboters bereitgestellt werden.

In ähnlicher Weise ist es günstig, wenn der Fensterreinigungsroboter eine Sensoreinrichtung umfasst, mittels der ein Füllstand von Reinigungsflüssigkeit im mindestens einen Vorratsbehälter ermittelbar ist. Beispielsweise kann vorgesehen sein, dass der Fensterreinigungsroboter mit einer Andockstation zum Einsatz kommt, über die der mindestens eine Vorratsbehälter mit Reinigungsflüssigkeit befüllbar ist. Anhand der Sensoreinrichtung kann festgestellt werden, dass der Vorratsbehälter hinreichend befüllt ist. Der Befüllprozess kann daraufhin beendet werden.

Günstigerweise ist das mindestens eine Widerstandselement austauschbar an der Reinigungseinrichtung angeordnet. Dies gibt zum Beispiel die Möglichkeit, das Widerstandselement bei Abnutzung zu ersetzen oder durch Austausch des Widerstandselementes die Benetzungseigenschaften für das mindestens eine Reinigungselement zu verändern.

Die vorstehende Beschreibung offenbart insbesondere eine Ausführungsform eines erfindungsgemäßen Fensterreinigungsroboters, umfassend:
mindestens einen Vorratsbehälter zum Bevorraten einer Reinigungsflüssigkeit;
mindestens ein Reinigungselement (z.B. Reinigungspad), das ausgebildet ist, mit der Reinigungsflüssigkeit befeuchtet zu werden und eine Fensterfläche zu kontaktieren, um Schmutz mithilfe der Reinigungsflüssigkeit abzulösen, wobei der Reinigungsroboter eine Fenster-Eingriffsseite (z.B. Kontaktseite) aufweist, die ausgebildet ist, mit der Fensterfläche in Eingriff zu stehen, um deren Reinigung durch den Roboter zu ermöglichen, wobei das mindestens eine Reinigungselement an der Fenster-Eingriffsseite angeordnet ist;
mindestens eine Leitung (z.B. Fluidleitung) zum Führen der Reinigungsflüssigkeit, wobei zumindest einige der Leitungen Zuführleitungen sind, deren jede zumindest einen Teil mindestens eines Flüssigkeitszuführpfades bereitstellt, wobei jeder Flüssigkeitszuführpfad sich von dem mindestens einen Vorratsbehälter zu dem mindestens einen Reinigungselement erstreckt, wobei ein Hoch-Impedanzbereich in der mindestens einen Zuführleitung für jeden Flüssigkeitszuführpfad angeordnet ist;
mindestens eine Pumpe für Luft, die dazu ausgebildet ist, eine Luft-Druckdifferenz über jeden Hoch-Impedanzbereich bereitzustellen;
wobei, für jeden Flüssigkeitszuführpfad, der entsprechende Hoch-Impedanzbereich ausreichend Impedanz bereitstellt für die Strömung von Reinigungsflüssigkeit entlang des betroffenen Flüssigkeitszuführpfades, so dass sich, in Abwesenheit der Luft-Druckdifferenz, Reinigungsflüssigkeit in der Umgebung des Hoch-Impedanzbereichs in der mindestens einen Zuführleitung für den Flüssigkeitszuführpfad akkumuliert; und
wobei die Luft-Druckdifferenz ausreichend ist, um die Reinigungsflüssigkeit, die in der Umgebung des Hoch-Impedanzbereichs akkumuliert ist, durch den betreffenden Hoch-Impedanzbereich und zu dem mindestens einen Reinigungspad zu treiben.

Der vom mindestens einen Widerstandselement bereitgestellte Widerstandsbereich kann insbesondere als Hoch-Impedanzbereich angesehen werden.

Die nachfolgende Beschreibung bevorzugter Ausführungsformen der Erfindung dient im Zusammenhang mit der Zeichnung der näheren Erläuterung der Erfindung. Es zeigen:
- Figur 1:: eine perspektivische Darstellung eines erfindungsgemäßen Fensterreinigungsroboters;
- Figur 2:: eine Draufsicht auf eine Kontaktseite mit einer Fensterfläche des Fensterreinigungsroboters aus Figur 1;
- Figur 3:: ein schematisches Blockdiagramm des Fensterreinigungsroboters aus Figur 1;
- Figur 4:: eine Draufsicht auf eine Reinigungseinrichtung des Fensterreinigungsroboters aus Figur 1;
- Figur 5:: eine Schnittansicht längs der Linie 5-5 in Figur 4;
- Figur 6:: eine perspektivische Darstellung der Reinigungseinrichtung aus Figur 5, wobei eine Deckenwand eines Gehäuses nicht dargestellt ist;
- Figur 7:: eine vergrößerte Darstellung von Detail A in Figur 6;
- Figur 8:: eine Draufsicht auf eine Schnittdarstellung von Detail B in Figur 6, wobei die Schnittlinie längs der Linie 8-8 in Figur 5 verläuft:
- Figur 9:: eine perspektivische Darstellung der Reinigungseinrichtung aus Figur 4;
- Figur 10:: eine Detaildarstellung in Schnittansicht längs der Linie 10-10 in Figur 4;
- Figur 11:: eine Schnittansicht längs der Linie 11-11 in Figur 4; und
- Figur 12:: eine Darstellung entsprechend Figur 5 bei einer andersartigen Ausführungsform einer Reinigungsvorrichtung.

Die Figuren 1 und 2 zeigen eine insgesamt mit dem Bezugszeichen 10 belegte vorteilhafte Ausführungsform eines erfindungsgemäßen Fensterreinigungsroboters, nachfolgend Roboter 10. Der Roboter 10 ist selbstfahrend und selbstlenkend ausgestaltet und ermöglicht die autonome Reinigung einer Fensterfläche eines in der Zeichnung nicht dargestellten Fensters. Dabei wird der Roboter 10 daher üblicherweise zur Reinigung einer vertikal ausgerichteten Fensterfläche eingesetzt.

Der Roboter 10 umfasst ein Gehäuse 12, das eine Befestigungseinrichtung 14 zum Anhaften an der Fensterfläche, eine Antriebseinrichtung 16 zum Bewegen über die Fensterfläche, eine Steuereinrichtung 18, ein Pumpaggregat 20 und eine erste Reinigungseinrichtung 22 aufnimmt. Die Konfiguration des Roboters 10, soweit das Anhaften an der Fensterfläche, das Verfahren und die Funktion der ersten Reinigungseinrichtung 22 betroffen ist, ist beispielsweise im Detail in der EP 3 181 027 A1 beschrieben. Zur Funktion der Befestigungseinrichtung 14, der Antriebseinrichtung 16, der Steuereinrichtung 18, des Pumpaggregates 20 und der ersten Reinigungseinrichtung 22 sei somit auf obige Veröffentlichung verwiesen. Die Funktionsweise der vorstehend beschriebenen Komponenten wird lediglich kurz umrissen.

Die Befestigungseinrichtung 14, deren Bestandteil das Pumpaggregat 20 ist, dient zum einen dazu, dass der Roboter 10 während der reinigenden Bewegung an der Fensterfläche haftet. Hierzu umfasst die Befestigungseinrichtung 14 ein Dichtelement 24, das einen mit Unterdruck beaufschlagbaren Saugraum 26 einfasst, wobei der Unterdruck mittels eines weiteren Pumpaggregates 28 bereitgestellt werden kann.

Damit der Roboter 10 dauerhaft an der Fensterfläche haften kann, umfasst die Befestigungseinrichtung 14 vorliegend zwei Saugkörper 30, ausgestaltet als Saugnäpfe. Die Saugkörper 30 können vom Pumpaggregat 20 mit Unterdruck beaufschlagt werden, wodurch der Roboter 10 so fest an der Fensterfläche haften kann, dass er für einen längeren Zeitraum, zum Beispiel mehrere Stunden, sich nicht von dieser löst.

Zur Fortbewegung umfasst der Roboter 10 die Antriebseinrichtung 16, die zum Beispiel Antriebsräder 32 und Lenkrollen 34 umfassen kann. Üblicherweise bewegt sich der Roboter 10 bei der reinigenden Bewegung entlang einer Hauptbewegungsrichtung H. Die Hauptbewegungsrichtung H ist eine Vorwärtsrichtung des Roboters 10 und verläuft in dessen Längsrichtung. Quer zur Hauptbewegungsrichtung H ist eine Querrichtung Q des Roboters 10 ausgerichtet (Figuren 1 und 2).

Dementsprechend weist der Roboter 10 eine Vorderseite 36 und eine Rückseite 38 auf, wobei sich diese Angaben auf die Hauptbewegungsrichtung H beziehen.

Der Roboter 10 kann eine Navigationseinrichtung 40 aufweisen, die ebenso wie die Befestigungseinrichtung 14 und die Antriebseinrichtung 16 mit der Steuereinrichtung 18 in Wirkverbindung stehen (Figur 3).

Des Weiteren umfasst der Roboter 10 eine Einrichtung 42 zum Bereitstellen elektrischer Energie, welche zum Beispiel mindestens eine vorzugsweise wiederaufladbare Batterie umfassen kann. Denkbar ist auch das Vorhandensein eines Netzkabels. Die Einrichtung 42 ist mit der Steuereinrichtung 18 gekoppelt, ebenso wie eine Bedien- und Hinweiseinrichtung 44 für eine Bedienperson.

Die erste Reinigungseinrichtung 22 sowie die nachfolgend erläuterte zweite Reinigungseinrichtung 46 sind Bestandteil eines Reinigungssystems 48, das mit der Steuereinrichtung 18 gekoppelt ist.

Die erste Reinigungseinrichtung 22 umfasst eine Reinigungswalze 50, die in Querrichtung Q ausgerichtet ist und nahe der Vorderseite 36 angeordnet ist. Verschmutzungen der Fensterfläche können mit Reinigungselementen der Reinigungswalze 50, beispielsweise Reinigungsborsten, abgelöst werden.

Der Roboter 10 weist eine Kontaktseite 52 auf, die im bestimmungsgemäßen Gebrauch der zur reinigenden Fensterfläche zugewandt ist. Figur 2 stellt den Roboter 10 mit Blick auf die Kontaktseite 52 dar. An der Kontaktseite 52 definiert der Roboter eine Kontaktebene 54, die bei Anhaften an der Fensterfläche mit der von dieser definierten Ebene zusammenfällt. Die Figuren 5 sowie 10 bis 12 zeigen schematisch die Lage der Kontaktebene 54 bei bestimmungsgemäßem Gebrauch des Roboters 10.

Während mit der ersten Reinigungseinrichtung 22 eine Trockenreinigung der Fensterfläche durchgeführt ist, ermöglicht die zweite Reinigungseinrichtung 46 deren Feuchtreinigung. Bezogen auf die Hauptbewegungsrichtung H ist die erste Reinigungseinrichtung 22 der zweiten Reinigungseinrichtung 46 vorgelagert, so dass zu reinigende Bereiche der Fensterfläche zunächst von der ersten Reinigungseinrichtung 22 und dann von der zweiten Reinigungseinrichtung 46 erfasst werden.

Insbesondere ist die zweite Reinigungseinrichtung 46 an der Rückseite 38 angeordnet, bzw. sie definiert durch ihre Position am Gehäuse 12 die Rückseite 38.

Nachfolgend wird unter Verweis insbesondere auf die Figuren 4 bis 9 auf die Konfiguration der zweiten Reinigungseinrichtung 46 eingegangen, die eine Baueinheit des Roboters 10 bildet.

Wie bereits erwähnt umfasst der erfindungsgemäße Fensterreinigungsroboter 10 mindestens einen Vorratsbehälter für eine Reinigungsflüssigkeit, mindestens ein befeuchtbares Reinigungselement und mindestens einen Fluidkanal, über den Reinigungsflüssigkeit aus dem mindestens einen Vorratsbehälter dem mindestens einen Reinigungselement zu dessen Befeuchtung zuführbar ist. Die Reinigungseinrichtung 46 umfasst vorliegend einen Vorratsbehälter 56, ein Reinigungselement 58 sowie sechs Fluidkanäle 60, wobei die jeweilige Anzahl dieser Komponenten auch unterschiedlich ausfallen könnte.

Insgesamt ist die Reinigungseinrichtung 46 in Querrichtung Q längserstreckt ausgebildet und weist ein in Querrichtung Q erstrecktes Gehäuse 62 auf, dessen Erstreckung in der Längsrichtung des Roboters 10 wesentlich geringer ist als in der Querrichtung Q. Dementsprechend weisen bei der Reinigungseinrichtung 46 auch der Vorratsbehälter 56 und das Reinigungselement 58 eine Erstreckung in Querrichtung Q auf. Das Gehäuse 62 ist am Gehäuse 12 des Roboters 10 beweglich gehalten und vorzugsweise in der Querrichtung Q verschieblich gelagert. Dies verbessert die Fähigkeiten des Roboters 10 zur randnahen Reinigung, beispielsweise an Fensterrahmen.

Im Gehäuse 62 ist der Vorratsbehälter 56 mit einem Innenraum 64 gebildet. Eine untere Wand 66, eine obere Wand 68 sowie eine umlaufende Seitenwand 70 des Gehäuses 62 begrenzen den Vorratsbehälter 56. Diese Positions- oder Orientierungsangaben beziehen sich vorliegend unter der Annahme einer Ausrichtung des Roboters 10 mit der Kontaktseite 52 senkrecht zur Schwerkraftrichtung und dient dazu, das Verständnis der Erfindung anhand der vorliegenden Beschreibung und der Zeichnung zu erleichtern. Es versteht sich, dass im Gebrauch des Roboters 10 an einer vertikal orientierten Fensterfläche die Eigenschaften "unten" und "oben" für die Wände 66, 68 und "Seitenwand" für die Wand 70 nicht mit der tatsächlichen Orientierung bezüglich einer Schwerkraftrichtung übereinstimmen, weil diese von der Fahrtrichtung des Roboters 10 abhängen. Allerdings lässt sich definieren, dass die untere Wand 66, die im Rahmen der vorliegenden Erläuterung eine Bodenwand des Vorratsbehälters 56 bildet, einen geringeren Abstand zur Kontaktebene 54 aufweist als die obere Wand 68. Die Seitenwand 70 verläuft abschnittsweise quer zur Kontaktebene 54 (Figur 5).

Auf der dem Innenraum 64 abgewandten Seite der unteren Wand 66 ist eine Ausnehmung 72 am Gehäuse 62 gebildet. Die Ausnehmung 72 erstreckt sich über dessen gesamte Länge längs der Querrichtung Q und ist in der Längsrichtung des Roboters 10 von Verlängerungen der Seitenwand 70 begrenzt.

Im Bereich der Ausnehmung 72 sind ein Reinigungselementhalteteil 74 (nachfolgend Halteteil 74) und ein Verbindungsteil 76 aufgenommen, die sich jeweils im Wesentlichen über die gesamte Länge des Gehäuses 62 in der Querrichtung Q erstrecken.

Das Halteteil 74 dient zum Haltern des Reinigungselementes 58, das vorliegend tuchförmig ausgestaltet ist. Das Reinigungselement 58 ist am Halteteil 74 lösbar festlegbar, zum Beispiel mittels eines Klettverschlusses. Dies gibt die Möglichkeit, das Reinigungselement 58 zur Reinigung zu entfernen oder gegen ein andersartiges Reinigungselement auszutauschen, zum Beispiel zur Anpassung an die Fensterfläche.

Das Halteteil 74 und das Verbindungsteil 76 sind miteinander verbunden, vorliegend zum Beispiel durch Verrastung. Durchgangsbereiche 78 des Halteteils 74 und 80 des Verbindungsteils 76 fluchten dabei jeweils miteinander. Vorliegend sind die Durchgangsbereiche 78, 80 jeweils domartig ausgestaltet.

Die Anzahl der Durchgangsbereiche 78 entspricht dabei derjenigen der Fluidkanäle 60, es sind dementsprechend jeweils sechs Durchgangsbereiche 78, 80 vorhanden. Die Fluidkanäle 60 und die Durchgangsbereiche 78, 80 sind dabei in der Querrichtung Q jeweils seitlich nebeneinander angeordnet. In einem mittleren Bereich 82 der Reinigungseinrichtung 46, bezogen auf die Querrichtung Q, ist kein Fluidkanal 60 und kein Durchgangsbereich 78, 80 angeordnet.

Auf den einander gegenüberliegenden Seiten des mittleren Bereiches 82 sind jeweils drei Fluidkanäle 60 sowie Durchgangsbereiche 78, 80 vorhanden. Auf jeder Seite sind die Fluidkanäle 60 einerseits und die Dombereiche 78, 80 andererseits äquidistant zueinander positioniert. In Bezug auf den mittleren Bereich 82 ist die Anordnung spiegelsymmetrisch bezüglich einer Symmetrieebene senkrecht zur Kontaktebene 54, die in Längsrichtung des Roboters 10 verläuft. Aufgrund der identischen Ausgestaltung von Fluidkanälen 60 und Durchgangsbereichen 78, 80 wird jeweils auf nur eine dieser Komponenten eingegangen.

Das Verbindungsteil 76 und über dieses das Halteteil 74 und das Reinigungselement 58 sind am Gehäuse 62 gehalten. Hierzu weist die Reinigungseinrichtung 46 an einander gegenüberliegenden Endabschnitten 84 des Verbindungsteils 76 angeordnete elastisch verformbare Elemente 86 auf (Figur 10). Über die Elemente 86 ist das Verbindungsteil 76 hängend am Gehäuse 62 mittels korrespondierender Koppelglieder 88, 90 fixiert. Aufgrund der Verformbarkeit der Elemente 86 kann sich das Verbindungsteil 76 und damit das Reinigungselement 58 jedoch relativ zum Gehäuse 62 bewegen. Insbesondere kann das Reinigungselement 58 wie nachfolgend erläutert Vibrationen ausgesetzt sein, die zur Relativbewegung gegenüber dem Gehäuse 62 führen und die Abreinigung der Fensterfläche verbessern.

Nachfolgend wird unter Verweis insbesondere auf die Figuren 5 bis 9 auf den Aufbau und die Funktionsweise des Vorratsbehälters 56 und der Fluidkanäle 60 eingegangen.

Dem Vorratsbehälter 56 kann beispielsweise über einen Einlass 92 (Figuren 6 und 11) eine Reinigungsflüssigkeit zugeführt werden. Bei der Reinigungsflüssigkeit handelt es sich insbesondere um Wasser, dem zur Steigerung der Reinigungswirkung eine Reinigungschemikalie zugesetzt sein kann. Der Einlass 92 kann zum Beispiel mit einem korrespondierenden Auslass einer nicht dargestellten Andockstation für den Roboter 10 koppeln. In der angedockten Stellung des Roboters 10 kann Reinigungsflüssigkeit aus einem Vorratsbehälter der Andockstation in den Vorratsbehälter 56 fließen.

Der Roboter 10 weist eine Sensoreinrichtung 94 auf, die beispielsweise zwei Elektroden 96 im Innenraum 64 aufweist. Die Elektroden 96 können insbesondere mit der Steuereinrichtung 18 gekoppelt sein, die Bestandteil der Sensoreinrichtung 94 sein kann. Eine Spannungsdifferenz und/oder ein Stromfluss abhängig vom Pegel der Reinigungsflüssigkeit im Vorratsbehälter 56 kann von der Sensoreinrichtung 94 detektiert werden. Beispielsweise kann ein diesbezügliches Signal an die Andockstation übertragen werden, um den Befüllprozess zu beenden.

Reinigungsflüssigkeit kann über den Fluidkanal 60 aus dem Innenraum 64 in Richtung des Reinigungselementes 58 strömen und gelangen. Zu diesem Zweck weist der Fluidkanal mindestens einen Zuführabschnitt auf. Vorliegend sind zwei Zuführabschnitte 98, 100 vorgesehen. Darüber hinaus umfasst der Fluidkanal 60 einen Abgabeabschnitt 102, der auf das Reinigungselement ausgerichtet ist. Ein Winkel zwischen dem Abgabeabschnitt 102 und einem jeweiligen Zuführabschnitt 98, 100 beträgt ungefähr 90°.

Der Abgabeabschnitt 102 durchgreift eine Öffnung 104 in der unteren Wand 66 und ragt in die Ausnehmung 72 hinein. Dabei durchgreift der Abgabeabschnitt 102 eine Öffnung 106 des Durchgangsbereiches 80 und ragt vorliegend ungefähr bis zu einer Öffnung 108 des Durchgangsbereiches 78 (Figur 5). Zum Anliegen an der unteren Wand 66 umfasst der Fluidkanal 60 einen Anlageflansch 110.

Der Abgabeabschnitt ist vorzugsweise quer und insbesondere senkrecht zur Kontaktebene 54 ausgerichtet.

Im Abgabeabschnitt 102 ist ein Widerstandselement 112 aufgenommen. Hierbei ist jedem der Fluidkanäle 60 ein Widerstandselement 112 zugeordnet.

Das Widerstandselement 112 ist getrennt vom Fluidkanal 60 gebildet und formschlüssig in den Abgabeabschnitt 102 eingesetzt. Es ist längserstreckt, wobei es entlang des Abgabeabschnittes 102 ausgerichtet ist.

Das Widerstandselement 102 ist vorliegend ein befeuchtbares Absorberelement 114, das Reinigungsflüssigkeit aufnehmen kann und wieder abgeben kann. Das Absorberelement 114 kann sich dementsprechend mit Reinigungsflüssigkeit vollsaugen. Durch Beaufschlagung mit einer Kraft, insbesondere einem Druck, kann Reinigungsflüssigkeit wieder abgegeben werden.

Die Aufnahme von Reinigungsflüssigkeit kann unter der Kapillarwirkung erfolgen. In entsprechender Weise kann die Abgabe von Reinigungsflüssigkeit vom Absorberelement 114 unter Kapillarwirkung erfolgen.

Günstig ist es, dass die Ausdehnung des Absorberelements 114 bei Flüssigkeitsaufnahme durch die Positionierung im Fluidkanal 60 begrenzt werden kann.

Bei einer vorteilhaften Ausführungsform besteht das Absorberelement 114 aus einem baumwoll-basierten Material. Als vorteilhaft erweist sich zum Beispiel der Einsatz einer sogenannten Zahnwatterolle für das Absorberelement 114, die bei zahnärztlicher Behandlung in der Mundhöhle positioniert wird.

Im vorliegenden Fall ragt das Absorberelement 114 in Richtung des Reinigungselementes 58 über den Abgabeabschnitt 102 hinaus. Dies ist jedoch nicht zwingend erforderlich.

Der Fluidkanal 60 umfasst ein Düsenelement 116, das einen Auslass 118 des Fluidkanals 60 bildet. Das Düsenelement 116 dient vorliegend zugleich zum Fixieren des Absorberelementes 114 am Abgabeabschnitt 102 und kann zu diesem Zweck aus einem elastischen Material gefertigt sein. Das Düsenelement 116 weist vorliegend eine Mehrzahl von Austrittsöffnungen 120 auf, die sich innerhalb des vom Durchgangsbereich 78 eingefassten Raumes befinden (Figuren 5 und 9).

Das Halteteil 74 umfasst am jeweiligen Durchgangsbereich 78 ein Tropfelement 122, das im Abstand zu den Austrittsöffnungen 120 angeordnet ist. Das Tropfelement 122 ist zentral bezüglich dem Abgabeabschnitt 102 ausgerichtet. Das Tropfelement 122 ist von einer im Wesentlichen ringförmigen Durchtrittsöffnung 124 umgeben, welche lediglich zur Anwendung des Tropfelementes 122 am Halteteil 74 mittels Stegen (nicht dargestellt) unterbrochen ist.

Reinigungsflüssigkeit, die aus dem Abgabeabschnitt 102 austritt, d.h. die vom Absorberelement 114 abgegeben wird, gelangt durch die Austrittsöffnungen 120 auf das Tropfelement 122 und von diesem durch die Durchtrittsöffnung 124 auf das Reinigungselement 58. Auf diese Weise wird die Reinigungsflüssigkeit über einen großen Bereich des Reinigungselementes 58 verteilt, zumal eine Mehrzahl von Fluidkanälen 60 vorhanden ist. Innerhalb des Reinigungselementes 58 kann ein weiterer Flüssigkeitstransport über die Kapillarwirkung erfolgen.

Die bereits erwähnten Zuführabschnitte 98 und 100 münden an einem Mündungsbereich 126 ineinander und in den Abgabeabschnitt 102. Vorliegend ragt das Absorberelement 114 bis in den Mündungsbereich 126 (Figur 8).

Reinigungsflüssigkeit gelangt in die Zuführabschnitte 98 bis an das Absorberelement 114. Als vorteilhaft erweist es sich, dass ein jeweiliger Einlass eines Zuführabschnittes 98, 100 im Abstand zur unteren Wand 66 angeordnet ist. Bei Positionierung des Roboters 10 mit der Kontaktseite 52 vertikal nach unten wird dadurch die Menge an Reinigungsflüssigkeit beschränkt, die in den Fluidkanal 60 gelangen kann. Dadurch wird zum Beispiel sichergestellt, dass bei der Positionierung des Roboters 10 auf einer Aufstellfläche (beispielsweise Tischoberfläche) keine Reinigungsflüssigkeit auf das Reinigungselement 58 gelangt.

Dies liegt insbesondere auch daran, dass das Absorberelement 114 einen Widerstand bereitstellt gegen eine Strömung von Reinigungsflüssigkeit durch den Fluidkanal 60 hindurch zum Reinigungselement. Dies erweist sich für eine gezielte Befeuchtung des Reinigungselementes 58 im Gebrauch des Roboters 10 als vorteilhaft.

In Abwesenheit des Absorberelementes 114 könnte Reinigungsflüssigkeit ohne Widerstand durch den Fluidkanal 60 hindurch zum Reinigungselement 58 strömen und dieses befeuchten. Dies erweist deswegen als problematisch, weil die Menge an ausgebrachter Reinigungsflüssigkeit so groß ist, dass nach dem Überfahren des Roboters an der Fensterfläche Reinigungsflüssigkeit zurückbleibt. Dies kann nicht nur das Reinigungsergebnis beeinträchtigen, sondern auch das Anhaften des Roboters 10 an der Fensterfläche bei erneutem Überfahren erschweren, da die Dichtigkeit des Saugraumes 26 nicht mehr gewährleistet sein kann.

Wird andererseits versucht, die Menge an ausgetragener Reinigungsflüssigkeit dadurch zu verringern, dass der Fluidkanal mit einem geringen Querschnitt versehen wird, kann eine Befeuchtung des Reinigungselementes 58 daran scheitern, dass sich infolge der Oberflächenspannung der Reinigungsflüssigkeit überhaupt keine Strömung ausbildet.

Die vorliegende, vorteilhafte Ausführungsform ermöglicht eine konstruktiv einfache Ausgestaltung der Reinigungseinrichtung 46 und bietet zugleich die Möglichkeit, dem Reinigungselement 58 die erforderliche Menge an Reinigungsflüssigkeit zuzuführen.

Als günstig erweist es sich, dass zwei Zuführabschnitte 98, 100 vorgesehen sind. Zwischen den Zuführabschnitten 98, 100 ist ein Winkel 128 gebildet, beispielsweise von ungefähr 80°. Dabei sind die Zuführabschnitte 98, 100 so angeordnet und ausgerichtet, dass eine Winkelhalbierende des Winkels 128 entlang der Hauptbewegungsrichtung H verläuft (Figur 8).

Dadurch, dass zwei Zuführabschnitte 98, 100 vorhanden sind, kann je nach Orientierung des Roboters 10 Reinigungsflüssigkeit über einen der Zuführabschnitte 98, 100 in den Fluidkanal 60 gelangen, wobei über den jeweils anderen Zuführabschnitt 98, 100 ein Druckausgleich stattfindet und Luft entweichen kann. Die Ausrichtung der Zuführabschnitte 98, 100 relativ zur Hauptbewegungsrichtung gewährleistet, dass bei Fahrtrichtungsänderungen, die bei der Vorwärtsbewegung links herum ausgeführt werden, dem Fluidkanal 60 ebenso Reinigungsflüssigkeit zugeführt wird, wie bei Fahrtrichtungsänderungen, die bei der Vorwärtsbewegung rechts herum ausgeführt werden.

Darüber hinaus kann durch die Orientierung der Zuführabschnitte 98, 100 beeinflusst werden, welche Menge an Reinigungsflüssigkeit abhängig von einer Fahrtrichtung des Roboters 10 bezüglich der Schwerkraftrichtung dem Fluidkanal 60 zugeführt wird, wobei dieser Konfiguration erneut die Überlegung zugrunde liegt, dass mit dem Roboter 10 üblicherweise vertikal ausgerichtete Fensterflächen gereinigt werden. Beispielsweise wird dem Fluidkanal 60 bei einer Bewegung entgegen der Schwerkraftrichtung (in Figur 18 aufwärts) im Wesentlichen keine Reinigungsflüssigkeit zugeführt, dies erfolgt vielmehr sowohl bei einer Linkskurve als auch bei einer Rechtskurve über einen der Zuführabschnitte 98, 100 unter Druckausgleich durch den jeweils anderen Zuführabschnitt 98, 100.

Als günstig erweist es sich daher beim Roboter 10, dass der Eintritt von Reinigungsflüssigkeit in den Fluidkanal abhängig von einer Fahrtrichtungsänderung des Roboters 10 erfolgt.

Um eine möglichst gleichmäßige und zuverlässige Befeuchtung des Reinigungselementes 58 zu gewährleisten, sind im Vorratsbehälter 56 Trennwände angeordnet, die zum Beispiel vom Gehäuse 62 gebildet sein können. Vorliegend sind Trennwände 130 zwischen einem jeweiligen, in der Querrichtung Q endseitigen Fluidkanal 60 und dem unmittelbar daneben positionierten Fluidkanal 60 angeordnet (Figuren 6 und 8).

Die jeweilige Trennwand 130 trennt Raumbereiche 132 des Innenraums 64 voneinander. Eine jeweilige Trennwand 130 ist so beschaffen, dass Reinigungsflüssigkeit an der Trennwand 130 vorbei von einem Raumbereich 132 in den benachbarten Raumbereich 132 strömen kann. Entlang der jeweiligen Trennwand 130 kann Reinigungsflüssigkeit in Richtung einer Einlassöffnung 134 eines Zuführabschnittes 98 oder 100 strömen. Durch die Trennwand 130 ist sichergestellt, dass bei fallendem Pegel der Reinigungsflüssigkeit während des Betriebs des Roboters 10 an den endseitig angeordneten Fluidkanälen 60 eine ausreichende Menge an Reinigungsflüssigkeit vorhanden ist, um das Reinigungselement 58 auch endseitig zuverlässig zu befeuchten.

Zwischen dem mittleren Bereich 82 (nun betrachtet im Vorratsbehälter 56) und den in der Querrichtung Q seitlich daneben angeordneten Fluidkanälen 60 ist ebenfalls jeweils eine Trennwand 130 angeordnet. Hierbei wird sichergestellt, dass die seitlich unmittelbar neben dem mittleren Bereich 82 angeordneten Fluidkanäle 60 mit ausreichender Menge an Reinigungsflüssigkeit beaufschlagt werden.

Wie bereits erwähnt kann das Absorberelement 114 mit der Reinigungsflüssigkeit befeuchtet werden und bildet einen Widerstand gegen die Strömung durch den Fluidkanal 60. Das Absorberelement 114 kann aus diesem Grund auch als Drosselelement bezeichnet werden.

Besonders vorteilhaft bei dem Roboter 10 ist es, dass Reinigungsflüssigkeit gezielt ausgebracht werden kann, indem über das Absorberelement 114 eine Druckdifferenz erzeugt wird. Dabei ist der Druck aufstromseitig des Absorberelementes 114 als abstromseitig. Die Druckdifferenz wird im vorliegenden Fall mittels eines Pumpaggregates bereitgestellt, wobei es zur Erzielung einer konstruktiv einfachen Ausgestaltung von Vorteil ist, wenn das Pumpaggregat 20 der Befestigungseinrichtung verwendet werden kann.

Beim Pumpaggregat 20 handelt es sich um eine Membranpumpe, die den Saugkörper 30 mit Unterdruck beaufschlagen kann und den Innenraum 64 mit Überdruck. Zu diesem Zweck steht das Pumpaggregat 20 über ein Anschlusselement 136 mit daran angeschlossener Fluidleitung 138 mit dem Pumpaggregat 20 in Strömungsverbindung (Figuren 2 und 4). Es kann ein Ventil 140 vorgesehen sein, das dem Saugkörper 30 zugeordnet ist und von der Steuereinrichtung 18 ansteuerbar sein kann. Während des Reinigungsbetriebes kann das Ventil 140 geschlossen sein. Ein Ventil ist jedoch nicht unbedingt erforderlich.

Das Pumpaggregat 20 kann den Innenraum 64 mit Gas, wie insbesondere Luft, beaufschlagen und dadurch im Innenraum 64 einen Überdruck bereitstellen. Dies führt zu einer Druckdifferenz über das Absorberelement 114, weil der Druck im Innenraum 64 höher ist als der Umgebungsdruck an der Ausgangsseite des Abgabeabschnitts 102.

Das Pumpaggregat 20 wird insbesondere diskret oder gepulst aktiviert. Ein jeweiliger Puls kann zum Beispiel ungefähr 10 ms bis 50 ms dauern. Die Dauer zwischen aufeinanderfolgenden Pulsen kann ungefähr 1 s betragen.

Im Betrieb des Roboters 10 ist das Absorberelement 114 wie vorstehend erläutert mit einer geeigneten Menge von Reinigungsflüssigkeit befeuchtet. Da das Absorberelement 114 einen Widerstand gegen die Strömung durch den Fluidkanal 60 bildet, tropft Reinigungsflüssigkeit in Abwesenheit der Druckdifferenz nicht aus dem Absorberelement 114.

Demgegenüber führt die Aktivierung des Pumpaggregates 20 zur Bereitstellung der Druckdifferenz über das Absorberelement 114, so dass sich Tropfen von Reinigungsflüssigkeit aus dem Absorberelement 114 lösen können und wie vorstehend erläutert über das Düsenelement 116 und das Tropfelement 122 auf das Reinigungselement 58 gelangen können.

Es kann vorgesehen sein, dass die Funktionsweise des Pumpaggregates 20 von einer Bedienperson eingestellt werden kann, um die Menge an ausgebrachter Reinigungsflüssigkeit anzupassen.

Die vorstehende Konfiguration ermöglicht eine möglichst gleichmäßige Befeuchtung des Reinigungselementes 58, wobei die Menge an Reinigungsflüssigkeit gezielt dosiert wird.

Die Vibration des Halteteils 74 wurde bereits angesprochen. Die Reinigungseinrichtung 46 umfasst hierzu eine Antriebseinrichtung 142 mit einem Antriebsmotor 144. Der Antriebsmotor 144 ist beispielsweise am Gehäuse 62 gehalten (Figur 11). Ein Exzenterelement 148 ist exzentrisch an einer Antriebswelle 146 des Antriebsmotors 144 gehalten. Das Exzenterelement 148 ist vorliegend formschlüssig in einer Aufnahme 150 des Verbindungsteils 76 angeordnet. Unter der Wirkung des Antriebsmotors 144 wird das Verbindungsteil 76 und mit diesem das Halteteil 74 in Vibrationen versetzt.

Das Halteteil 74 ist ferner in Richtung der Fensterfläche federbeaufschlagt. Hierzu umfasst die Reinigungseinrichtung Federelemente 152, ausgestaltet als Druckfedern. Die Federelemente 152 stützen sich an Dombereichen 154 des Gehäuses ab (Figuren 6 und 8). Das jeweils gegenüberliegende Ende beaufschlagt das Verbindungsteil 76 mit einer auf die Fensterfläche gerichteten Federkraft.

Der Roboter 10 umfasst eine weitere Sensoreinrichtung 156, um die Feuchte des Reinigungselementes 58 zu bestimmen. Beispielsweise umfasst die Sensoreinrichtung 156 Elektroden 158 (Figur 9). Von der Steuereinrichtung 18, die Bestandteil der Sensoreinrichtung 156 sein kann, kann beispielsweise eine Spannungsdifferenz und/oder ein Stromfluss zwischen den Elektroden 158 bestimmt werden. Wird festgestellt, dass das Reinigungselement 58 nicht hinreichend feucht ist, kann dem Benutzer zum Beispiel an der Hinweiseinrichtung 44 ein Hinweis bereitgestellt werden.

In der Hauptbewegungsrichtung H dem Reinigungselement 58 nachgelagert umfasst die Reinigungseinrichtung 46 ein Abziehelement 160. Das Abziehelement 160 ist vorliegend ausgestaltet als Abziehlippe 162. Die Abziehlippe 162 erstreckt sich in Querrichtung Q im Wesentlichen über die gesamte Breite des Gehäuses 62 und erlaubt es, Restflüssigkeit von der Fensterfläche abzustreifen.

Figur 12 zeigt in einer der Figur 5 entsprechenden Weise eine Ausführungsform einer Reinigungseinrichtung 170, die anstelle der Reinigungseinrichtung 46 beim erfindungsgemäßen Roboter 10 zum Einsatz kommen kann. Für gleiche oder gleichwirkende Merkmale und Bauteile werden identische Bezugszeichen benutzt.

Bei der Reinigungseinrichtung 170 weist der Fluidkanal 60 den Abgabeabschnitt 102 auf und nur einen Zuführabschnitt 172. Der Abgabeabschnitt 102 und der Zuführabschnitt 172 sind im Winkel zueinander ausgerichtet, wobei der Winkel vorliegend etwas größer als 90° ist und ungefähr 100° beträgt. Der Zuführabschnitt 172 ist, zumindest komponentenweise, ungefähr parallel zur Kontaktebene 54 ausgerichtet und ferner entgegen der Hauptbewegungsrichtung H.

Als Widerstandselement 112 kommt ebenfalls ein Absorberelement 114 zum Einsatz, das vorliegend zum Beispiel ein Zigarettenfilter ist.

Der Fluidkanal 60 bei der Reinigungseinrichtung 170 ist zum Beispiel aus einem elastisch verformbaren Material gefertigt und in die Öffnung 104 eingesetzt.

Das Düsenelement 116 am Auslass 118 entfällt, dies könnte jedoch ebenfalls vorhanden sein.

## Patentansprüche

1. Fensterreinigungsroboter, umfassend eine Befestigungseinrichtung (14) zum Anhaften an einer Fensterfläche, eine Antriebseinrichtung (16) zum Bewegen über die Fensterfläche, eine Reinigungseinrichtung (46) zum Reinigen der Fensterfläche, wobei die Reinigungseinrichtung (46; 170) mindestens Reinigungselement (58) aufweist, das an einer Kontaktseite (52) des Fensterreinigungsroboters (10), die in dessen Gebrauch der Fensterfläche zugewandt ist, angeordnet ist, mindestens einen Vorratsbehälter (56) für Reinigungsflüssigkeit, mindestens einen Fluidkanal (60), über den Reinigungsflüssigkeit aus dem mindestens einen Vorratsbehälter (56) dem mindestens einen Reinigungselement (58) zu dessen Befeuchtung zuführbar ist, und mindestens ein am oder im mindestens einen Fluidkanal (60) angeordnetes Widerstandselement (112) zum Bereitstellen eines Widerstandes gegen eine Strömung von Reinigungsflüssigkeit durch den Fluidkanal (60) vom mindestens einen Vorratsbehälter (58) zum mindestens einen Reinigungselement (58), **dadurch gekennzeichnet, dass** das mindestens eine Widerstandselement (112) flüssigkeitsdurchlässig ist, dass das mindestens eine Widerstandselement (112) getrennt vom mindestens einen Fluidkanal (60) gebildet und an oder in diesem angeordnet ist und dass das mindestens eine Widerstandselement (112) ein Absorberelement (114) ist oder ausbildet.

2. Fensterreinigungsroboter nach Anspruch 1, **dadurch gekennzeichnet, dass** die Reinigungseinrichtung (46; 170) eine Mehrzahl von Fluidkanälen (60) umfasst und/oder dass das mindestens eine Reinigungselement (58) quer zu einer Hauptbewegungsrichtung (H) des Fensterreinigungsroboters (10) erstreckt und als Tuch oder Schwamm ausgestaltet ist.

3. Fensterreinigungsroboter nach Anspruch 2, **dadurch gekennzeichnet, dass** zumindest eines der Folgenden gilt:
- die Fluidkanäle (60) sind seitlich nebeneinander entlang einer Erstreckungsrichtung (Q) des mindestens einen Reinigungselementes (58) angeordnet;
- die Reinigungseinrichtung (46; 170) umfasst eine Mehrzahl von Widerstandselementen (112), die einem jeweiligen Fluidkanal (60) zugeordnet sind;
- ein Vorratsbehälter (56) ist vorgesehen, aus welchem dem mindestens einen Reinigungselement (58) und insbesondere dem genau einen Reinigungselement (58) über die Mehrzahl von Fluidkanälen (60) Reinigungsflüssigkeit zuführbar ist.

4. Fensterreinigungsroboter nach einem der voranstehenden Ansprüche, **dadurch gekennzeichnet, dass** zumindest eines der Folgenden gilt:
- das Absorberelement (114) ist längserstreckt ausgestaltet und vorzugsweise in einer Verlaufs- oder Erstreckungsrichtung des mindestens einen Fluidkanals (60) ausgerichtet;
- das Absorberelement (114) besteht aus einem porösen Material oder umfasst ein poröses Material;
- das Absorberelement (114) umfasst Durchgänge für die Reinigungsflüssigkeit;
- das Absorberelement (114) besteht zumindest teilweise aus einem zellulosebasierten Material, einem Baumwoll- oder baumwoll-basiertem Material, einem Fasermaterial und/oder einem Polymermaterial;
- das Absorberelement (114) ist eine Zahnwatterolle oder ein Zigarettenfilter.

5. Fensterreinigungsroboter nach einem der voranstehenden Ansprüche, **dadurch gekennzeichnet, dass** der Fensterreinigungsroboter (10) ein Pumpaggregat (20) zum Fördern eines Gases aufweist und zum Bereitstellen einer Druckdifferenz über das mindestens eine Widerstandselement (112) derart, dass bei anliegender Druckdifferenz Reinigungsflüssigkeit durch den mindestens einen Fluidkanal (60) hindurchströmt, vorzugsweise dass das mindestens eine Widerstandselement (112) ausreichend Widerstand bereitstellt, dass die Reinigungsflüssigkeit, in Abwesenheit der Druckdifferenz, am Durchströmen des mindestens einen Fluidkanals (60) gehindert ist.

6. Fensterreinigungsroboter nach Anspruch 5, **dadurch gekennzeichnet, dass** zumindest eines der Folgenden gilt:
- das mindestens eine Widerstandselement (112) stellt ausreichend Widerstand bereit, dass die Reinigungsflüssigkeit, in Abwesenheit der Druckdifferenz, am Durchströmen des mindestens einen Fluidkanals (60) unabhängig von der Orientierung des Fensterreinigungsroboters (10) relativ zu einer Schwerkraftrichtung gehindert ist;
- der Fensterreinigungsroboter (10) weist eine Steuereinrichtung (18) zum Ansteuern des Pumpaggregates (20) auf, und das Pumpaggregat (20) ist zum Bereitstellen einer diskreten oder kontinuierlichen Druckdifferenz ansteuerbar;
- das Pumpaggregat (20) steht mit dem mindestens einen Vorratsbehälter (56) über mindestens eine Fluidleitung (138) in Fluidverbindung, und mittels des Pumpaggregates (20) ist ein Überdruck im mindestens einen Vorratsbehälter (56) erzeugbar;
- die Befestigungseinrichtung (14) umfasst einen Saugkörper (30) zum Ansaugen des Fensterreinigungsroboters (10) an der Fensterfläche, und das Pumpaggregat (20) ist Bestandteil der Befestigungseinrichtung (14) des Fensterreinigungsroboters (10) zum Beaufschlagen des Saugkörpers (30) mit Unterdruck, wobei die Steuereinrichtung (18) insbesondere mit mindestens einem Ventil (140) in Wirkverbindung steht, um das Pumpaggregat (20) selektiv mit dem Saugkörper (30) in Fluidverbindung zu bringen.

7. Fensterreinigungsroboter nach einem der voranstehenden Ansprüche, **dadurch gekennzeichnet, dass** der mindestens eine Fluidkanal (60) mindestens einen Zuführabschnitt (98, 100) aufweist, über den Reinigungsflüssigkeit in den mindestens einen Fluidkanal (60) eintritt, und einen im Winkel zum mindestens einen Zuführabschnitt (98, 100) angeordneten Abgabeabschnitt (102), über die Reinigungsflüssigkeit in Richtung des mindestens einen Reinigungselementes (58) führbar ist, wobei der mindestens eine Zuführabschnitt (98, 100) und der Abgabeabschnitt (102) im Winkel zueinander ausgerichtet sind, insbesondere dass der Winkel ungefähr 90° beträgt.

8. Fensterreinigungsroboter nach Anspruch 7, **dadurch gekennzeichnet, dass** zumindest eines der Folgenden gilt:
- der mindestens eine Zuführabschnitt (98, 100) ist parallel oder im Wesentlichen parallel zur an der Kontaktseite (52) definierten Kontaktebene (54) des Fensterreinigungsroboters (10) ausgerichtet, und/oder der Abgabeabschnitt (102) ist quer oder im Wesentlichen quer zur Kontaktebene (54) ausgerichtet;
- das mindestens eine Absorberelement (114) ist im Abgabeabschnitt (102) angeordnet;
- der mindestens eine Zuführabschnitt (98, 100) ist derart im mindestens einen Vorratsbehälter (56) angeordnet oder greift in diesen ein, dass der mindestens eine Zuführabschnitt (98, 100) bei Orientierung des Fensterreinigungsroboters (10) mit der Kontaktseite (52) vertikal nach unten im Abstand zu einer Bodenwand (66) des mindestens einen Vorratsbehälters (56) angeordnet ist;
- der mindestens eine Zuführabschnitt (98, 100) ist in einer Hauptbewegungsrichtung (H) des Fensterreinigungsroboters (10) oder entgegen der Hauptbewegungsrichtung (H) ausgerichtet;
- zwei im Winkel zueinander ausgerichtete und in den Abgabeabschnitt (102) mündende Zuführabschnitte (98, 100) sind vorgesehen.

9. Fensterreinigungsroboter nach Anspruch 8, **dadurch gekennzeichnet, dass** zumindest eines der Folgenden gilt:
- der Winkel zwischen den Zuführabschnitten (98, 100) beträgt ungefähr 60° bis 90°, vorzugsweise ungefähr 70° bis 80°;
- die Zuführabschnitte (98, 100) sind so angeordnet, dass eine Winkelhalbierende des Winkels (128) zwischen den Zuführabschnitten (98, 100) in einer Hauptbewegungsrichtung (H) des Fensterreinigungsroboters (10) oder entgegen der Hauptbewegungsrichtung (H) ausgerichtet ist;
- das mindestens eine Absorberelement (114) ragt in einen Mündungsbereich (126) der Zuführabschnitte (98, 100) ineinander hinein.

10. Fensterreinigungsroboter nach einem der voranstehenden Ansprüche, **dadurch gekennzeichnet, dass** zumindest eines der Folgenden gilt:
- eine Zufuhr von Reinigungsflüssigkeit zum mindestens einen Reinigungselement (58) erfolgt durch den mindestens einen Fluidkanal (60) hindurch abhängig von der Fahrtrichtung des Fensterreinigungsroboters (10) bezüglich der Schwerkraftrichtung;
- der mindestens eine Fluidkanal (60) ist derart ausgestaltet, dass ein Eintritt von Reinigungsflüssigkeit in den mindestens einen Fluidkanal (60) abhängig von einer Fahrtrichtungsänderung des Fensterreinigungsroboters (10) erfolgt;
- die Reinigungseinrichtung (46; 170) umfasst zwei oder mehr Fluidkanäle (60), und im mindestens einen Vorratsbehälter (56) ist mindestens eine Trennwand (130) zwischen benachbarten Fluidkanälen (60) angeordnet und trennt Raumbereiche (132) im mindestens einen Vorratsbehälter (56) teilweise voneinander, wobei Reinigungsflüssigkeit an der mindestens einen Trennwand (130) vorbei von einem Raumbereich (132) in einen weiteren Raumbereich (132) strömen und entlang der mindestens einen Trennwand (130) in Richtung einer Einlassöffnung (134) mindestens eines Fluidkanals (98, 100) strömen kann.

11. Fensterreinigungsroboter nach Anspruch 10, **dadurch gekennzeichnet, dass** drei oder mehr entlang einer Längserstreckungsrichtung (Q) des mindestens einen Vorratsbehälters (56) seitlich nebeneinander angeordnete Fluidkanäle (60) vorgesehen sind, wobei eine jeweilige Trennwand (130) zwischen einem endseitigen Fluidkanal (60) und einem unmittelbar daneben positionierten Fluidkanal (60) angeordnet ist, und/oder dass der mindestens eine Vorratsbehälter (56) eine Längserstreckung aufweist und einen bezüglich dieser mittleren Bereich (82), dass zumindest zwei Fluidkanäle (60) einander gegenüberliegend seitlich neben dem mittleren Bereich (82) vorgesehen sind, wobei eine jeweilige Trennwand (130) zwischen dem mittleren Bereich (82) und einem unmittelbar daneben positionierten Fluidkanal (60) angeordnet ist.

12. Fensterreinigungsroboter nach einem der voranstehenden Ansprüche, **dadurch gekennzeichnet, dass** der mindestens eine Fluidkanal (60) mindestens ein dessen Auslass (118) bildendes Düsenelement (116) umfasst mit mindestens einer Austrittsöffnung (120) für Reinigungsflüssigkeit und/oder die Reinigungseinrichtung (46; 170) ein Reinigungselementhalteteil (74) umfasst, an der das Reinigungselement (58) vorzugsweise lösbar festlegbar ist.

13. Fensterreinigungsroboter nach Anspruch 12, **dadurch gekennzeichnet, dass** zumindest eines der Folgenden gilt:
- ein Auslass (118) des mindestens einen Fluidkanals (60), insbesondere das Düsenelement (116), ist auf ein mindestens ein Tropfelement (122) des Reinigungselementhalteteils (74) an dessen dem Reinigungselement (58) abgewandten Seite gerichtet;
- an einem Rand des mindestens einen Tropfelementes (122) ist mindestens eine Durchtrittsöffnung (124) für Reinigungsflüssigkeit im Reinigungselementhalteteil (74) gebildet;
- die Reinigungseinrichtung (46; 170) umfasst eine Antriebseinrichtung (142) umfasst, um das Reinigungselementhalteteil (74) in Vibrationen zu versetzen.

14. Fensterreinigungsroboter nach einem der voranstehenden Ansprüche, **dadurch gekennzeichnet, dass** die Reinigungseinrichtung (46; 170) eine den mindestens einen Vorratsbehälter (56) umfassende Baueinheit ausbildet, die an einem Gehäuse (12) des Fensterreinigungsroboters (10) vorzugsweise beweglich gehalten ist, und/oder dass die Reinigungseinrichtung (46; 170), bezogen auf eine Hauptbewegungsrichtung (H) des Fensterreinigungsroboters (10), dem mindestens einen Reinigungselement (58) nachgelagert mindestens ein Abziehelement (160) zum Abziehen von Reinigungsflüssigkeit von der Fensterfläche umfasst.

15. Fensterreinigungsroboter nach einem der voranstehenden Ansprüche, **dadurch gekennzeichnet, dass** zumindest eines der Folgenden gilt:
- der Fensterreinigungsroboter (10) umfasst eine Sensoreinrichtung (156), mittels der die Feuchte des Reinigungselementes (58) ermittelbar ist;
- der Fensterreinigungsroboter umfasst eine Sensoreinrichtung (94), mittels der ein Füllstand von Reinigungsflüssigkeit im mindestens einen Vorratsbehälter (56) ermittelbar ist;
- das mindestens eine Widerstandselement (112) ist austauschbar an der Reinigungseinrichtung (46; 170) angeordnet.

## Claims

1. Window cleaning robot, comprising a fastening device (14) for adhering to a window surface, a drive device (16) for moving over the window surface, a cleaning device (46) for cleaning the window surface, wherein the cleaning device (46; 170) has at least one cleaning element (58) which is arranged on a contact side (52) of the window cleaning robot (10) that faces the window surface during its use, at least one reservoir (56) for cleaning liquid, at least one fluid channel (60) via which the cleaning liquid can be supplied from the at least one reservoir (56) to the at least one cleaning element (58) to moisten it, and at least one resistance element (112) arranged on or in the at least one fluid channel (60) for providing a resistance against a flow of cleaning liquid through the fluid channel (60) from the at least one reservoir (58) to the at least one cleaning element (58), **characterized in that** the at least one resistance element (112) is liquid-permeable, the at least one resistance element (112) is formed separately from the at least one fluid channel (60) and is arranged thereon or therein, and that the at least one resistance element (112) is or forms an absorber element (114).

2. Window cleaning robot according to Claim 1, **characterized in that** the cleaning device (46; 170) comprises a plurality of fluid channels (60) and/or that the at least one cleaning element (58) extends transversely to a main movement direction (H) of the window cleaning robot (10) and is designed as a cloth or sponge.

3. Window cleaning robot according to Claim 2, **characterized in that** at least one of the following applies:
- the fluid channels (60) are arranged laterally next to one another along an extension direction (Q) of the at least one cleaning element (58);
- the cleaning device (46; 170) comprises a plurality of resistance elements (112) which are assigned to a particular fluid channel (60);
- a reservoir (56) is provided, from which cleaning liquid can be supplied to the at least one cleaning element (58) and in particular to the exactly one cleaning element (58) via the plurality of fluid channels (60).

4. Window cleaning robot according to any one of the preceding claims, **characterized in that** at least one of the following applies:
- the absorber element (114) is designed to extend longitudinally and is preferably oriented in a running or extension direction of the at least one fluid channel (60);
- the absorber element (114) consists of a porous material or comprises a porous material;
- the absorber element (114) comprises passages for the cleaning liquid;
- the absorber element (114) consists at least in part of a cellulose-based material, a cotton or cotton-based material, a fiber material and/or a polymer material;
- the absorber element (114) is a dental cotton roll or a cigarette filter.

5. Window cleaning robot according to any one of the preceding claims, **characterized in that** the window cleaning robot (10) has a pump unit (20) for conveying a gas and for providing a pressure difference via the at least one resistance element (112) such that, when the pressure difference is applied, cleaning liquid flows through the at least one fluid channel (60), preferably the at least one resistance element (112) provides sufficient resistance, and the cleaning liquid, in the absence of the pressure difference, is prevented from flowing through the at least one fluid channel (60).

6. Window cleaning robot according to Claim 5, **characterized in that** at least one of the following applies:
- the at least one resistance element (112) provides sufficient resistance so that the cleaning liquid, in the absence of the pressure difference, is prevented from flowing through the at least one fluid channel (60) regardless of the orientation of the window cleaning robot (10) relative to the direction of gravity;
- the window cleaning robot (10) has a control device (18) for actuating the pump unit (20), and the pump unit (20) can be actuated to provide a discrete or continuous pressure difference;
- the pump unit (20) is in fluidic connection with the at least one reservoir (56) through at least one fluid line (138), and an overpressure can be generated in the at least one reservoir (56) by means of the pump unit (20);
- the fastening device (14) comprises a suction body (30) for drawing the window cleaning robot (10) to the window surface, and the pump unit (20) is part of the fastening device (14) of the window cleaning robot (10) for applying negative pressure to the suction body (30), wherein the control device (18) is in operative connection in particular with at least one valve (140) in order to selectively fluidically connect the pump unit (20) to the suction body (30).

7. Window cleaning robot according to any one of the preceding claims, **characterized in that** the at least one fluid channel (60) has at least one feed section (98, 100) via which the cleaning liquid enters the at least one fluid channel (60), and a delivery section (102) arranged at an angle to the at least one feed section (98, 100), via which the cleaning liquid can be guided in the direction of the at least one cleaning element (58), wherein the at least one feed section (98, 100) and the delivery section (102) are oriented at an angle to each other, in particular the angle is approximately 90°.

8. Window cleaning robot according to Claim 7, **characterized in that** at least one of the following applies:
- the at least one feed section (98, 100) is oriented parallel or substantially parallel to the contact plane (54) of the window cleaning robot (10) defined on the contact side (52), and/or the delivery section (102) is oriented transversely or substantially transversely to the contact plane (54);
- the at least one absorber element (114) is arranged in the delivery section (102);
- the at least one feed section (98, 100) is arranged in the at least one reservoir (56) or engages therein in such a way that the at least one feed section (98, 100) is arranged at a distance from a base wall (66) of the at least one reservoir (56) when the window cleaning robot (10) is oriented with the contact side (52) vertically downward;
- the at least one feed section (98, 100) is oriented in a main movement direction (H) of the window cleaning robot (10) or counter to the main movement direction (H);
- two feed sections (98, 100) which are oriented at an angle to one another and open into the delivery section (102) are provided.

9. Window cleaning robot according to Claim 8, **characterized in that** at least one of the following applies:
- the angle between the feed sections (98, 100) is approximately 60° to 90°, preferably approximately 70° to 80°;
- the feed sections (98, 100) are arranged such that an angle bisector of the angle (128) between the feed sections (98, 100) is aligned in a main movement direction (H) of the window cleaning robot (10) or counter to the main movement direction (H);
- the at least one absorber element (114) projects into a mouth region (126) of the feed sections (98, 100).

10. Window cleaning robot according to any one of the preceding claims, **characterized in that** at least one of the following applies:
- cleaning liquid is supplied to the at least one cleaning element (58) through the at least one fluid channel (60) depending on the direction of travel of the window cleaning robot (10) with respect to the direction of gravity;
- the at least one fluid channel (60) is designed such that the entry of cleaning liquid into the at least one fluid channel (60) is dependent on a change in direction of travel of the window cleaning robot (10);
- the cleaning device (46; 170) comprises two or more fluid channels (60), and at least one partition wall (130) is arranged between adjacent fluid channels (60) in the at least one reservoir (56) and partially separates spatial regions (132) in the at least one reservoir (56) from one another, wherein cleaning liquid can flow past the at least one partition wall (130) from one spatial region (132) into another spatial region (132), and can flow along the at least one partition wall (130) in the direction of an inlet opening (134) of at least one fluid channel (98, 100).

11. Window cleaning robot according to Claim 10, **characterized in that** three or more fluid channels (60) arranged laterally next to one another along a direction of longitudinal extension (Q) of the at least one reservoir (56) are provided, wherein a respective partition wall (130) is arranged between an end-side fluid channel (60) and a fluid channel (60) positioned directly adjacent thereto, and/or the at least one reservoir (56) has a longitudinal extension and a central region (82) with respect thereto, at least two fluid channels (60) are provided opposite one another laterally next to the central region (82), wherein a respective partition wall (130) is arranged between the central region (82) and a fluid channel (60) directly adjacent thereto.

12. Window cleaning robot according to any one of the preceding claims, **characterized in that** the at least one fluid channel (60) comprises at least one nozzle element (116) which forms its outlet (118) and has at least one outlet opening (120) for cleaning liquid, and/or the cleaning device (46; 170) comprises a cleaning element holding part (74) on which the cleaning element (58) can preferably be detachably fixed.

13. Window cleaning robot according to Claim 12, **characterized in that** at least one of the following applies:
- an outlet (118) of the at least one fluid channel (60), in particular the nozzle element (116), is directed toward at least one drip element (122) of the cleaning element holding part (74) at its side facing away from the cleaning element (58);
- at least one passage opening (124) for cleaning liquid in the cleaning element holding part (74) is formed on an edge of the at least one drip element (122);
- the cleaning device (46; 170) comprises a drive device (142) in order to cause the cleaning element holding part (74) to vibrate.

14. Window cleaning robot according to any one of the preceding claims, **characterized in that** the cleaning device (46; 170) forms an assembly comprising the at least one reservoir (56), which is preferably movably held on a housing (12) of the window cleaning robot (10), and/or the cleaning device (46; 170) comprises, in relation to a main movement direction (H) of the window cleaning robot (10), at least one squeegee element (160) for removing liquid from the window surface downstream from the at least one cleaning element (58).

15. Window cleaning robot according to any one of the preceding claims, **characterized in that** at least one of the following applies:
- the window cleaning robot (10) comprises a sensor device (156) by means of which the moisture of the cleaning element (58) can be determined;
- the window cleaning robot comprises a sensor device (94) by means of which a fill level of cleaning liquid in the at least one reservoir (56) can be determined;
- the at least one resistance element (112) is interchangeably arranged on the cleaning device (46; 170).

## Revendications

1. Robot de nettoyage de fenêtres comprenant un dispositif de fixation (14) pour adhérer à une surface de fenêtre, un dispositif d'entraînement (16) pour le mouvement sur la surface de fenêtre, un dispositif de nettoyage (46) pour nettoyer la surface de fenêtre, où le dispositif de nettoyage (46; 170) comprend au moins un élément de nettoyage (58) qui est disposé sur un côté de contact (52) du robot de nettoyage de fenêtres (10), qui fait face à la surface de la fenêtre lors de son utilisation, au moins un récipient de stockage (56) pour le liquide de nettoyage, au moins un canal de fluide (60) par lequel le liquide de nettoyage peut être envoyé du au moins un récipient de stockage (56) au au moins un élément de nettoyage (58) pour son humidification, et au moins un élément de résistance (112) disposé sur ou dans le au moins un canal de fluide (60) pour fournir une résistance à un écoulement de liquide de nettoyage à travers le canal de fluide (60) depuis le au moins un récipient de stockage (58) jusqu'au au moins un élément de nettoyage (58), **caractérisé en ce que** le au moins un élément de résistance (112) est perméable aux liquides, **en ce que** le au moins un élément de résistance (112) est formé séparément du au moins un canal de fluide (60) et est disposé sur ou dans celui-ci et **en ce que** le au moins un l'élément de résistance (112) est ou forme un élément absorbeur (114).

2. Robot de nettoyage de fenêtres selon la revendication 1, **caractérisé en ce que** le dispositif de nettoyage (46; 170) comprend une pluralité de canaux de fluide (60) et/ou **en ce que** le au moins un élément de nettoyage (58) s'étend transversalement à une direction principale de mouvement (H) du robot de nettoyage de fenêtres (10) et est réalisé sous la forme d'un chiffon ou d'une éponge.

3. Robot de nettoyage de fenêtres selon la revendication 2, **caractérisé en ce qu'**au moins l'un des suivants s'applique:
- les canaux de fluide (60) sont disposés côte à côte le long d'une direction d'extension (Q) du au moins un élément de nettoyage (58);
- le dispositif de nettoyage (46; 170) comprend une pluralité d'éléments de résistance (112) qui sont associés à un canal de fluide (60) respectif;
- un récipient de stockage (56) est prévu, à partir duquel du liquide de nettoyage peut être fourni au au moins un élément de nettoyage (58) et en particulier au précisément un élément de nettoyage (58) par l'intermédiaire de la pluralité de canaux de fluide (60).

4. Robot de nettoyage de fenêtres selon l'une des revendications précédentes, **caractérisé en ce qu'**au moins l'un des suivants s'applique:
- l'élément absorbeur (114) est conçu pour s'étendre en longueur et est de préférence orienté dans une direction de progression ou d'extension du au moins un canal de fluide (60);
- l'élément absorbeur (114) consiste en un matériau poreux ou comprend un matériau poreux;
- l'élément absorbeur (114) comprend des passages pour le liquide de nettoyage;
- l'élément absorbeur (114) consiste au moins partiellement en un matériau à base de cellulose, en un matériau de coton ou à base de coton, en un matériau fibreux et/ou en un matériau polymère;
- l'élément absorbeur (114) est un rouleau d'ouate dentaire ou un filtre de cigarette.

5. Robot de nettoyage de fenêtres selon l'une des revendications précédentes, **caractérisé en ce que** le robot de nettoyage de fenêtres (10) comporte un groupe de pompage (20) pour transporter un gaz et pour fournir une différence de pression à travers le au moins un élément de résistance (112) de telle sorte que lorsque la différence de pression est appliquée, du liquide de nettoyage s'écoule à travers le au moins un canal de fluide (60), de préférence **en ce que** le au moins un élément de résistance (112) fournit une résistance suffisante pour que le liquide de nettoyage, en l'absence de la différence de pression, soit empêché de s'écouler à travers le au moins un canal de fluide (60).

6. Robot de nettoyage de fenêtres selon la revendication 5, **caractérisé en ce qu'**au moins l'un des suivants s'applique:
- le au moins un élément de résistance (112) fournit une résistance suffisante pour que le liquide de nettoyage, en l'absence de la différence de pression, soit empêché de s'écouler à travers le au moins un canal de fluide (60) indépendamment de l'orientation du robot de nettoyage de fenêtres (10) par rapport à une direction de la gravité;
- le robot de nettoyage de fenêtres (10) présente un dispositif de commande (18) pour commander le groupe de pompage (20), et le groupe de pompage (20) peut être commandé pour fournir une différence de pression discrète ou continue;
- le groupe de pompage (20) est en liaison fluidique avec le au moins un récipient de stockage (56) par l'intermédiaire d'au moins une conduite de fluide (138), et une surpression peut être générée dans le au moins un récipient de stockage (56) au moyen du groupe de pompage (20);
- le dispositif de fixation (14) comprend un corps d'aspiration (30) pour fixer par aspiration le robot de nettoyage de fenêtres (10) sur la surface de fenêtre, et le groupe de pompage (20) fait partie du dispositif de fixation (14) du robot de nettoyage de fenêtres (10) pour appliquer une pression négative sur le corps d'aspiration (30), où le dispositif de commande (18) est en liaison fonctionnelle en particulier avec au moins une soupape (140) pour amener sélectivement le groupe de pompage (20) en liaison fluidique avec le corps d'aspiration (30).

7. Robot de nettoyage de fenêtres selon l'une des revendications précédentes, **caractérisé en ce que** le au moins un canal de fluide (60) présente au moins une section d'alimentation (98, 100) par laquelle le liquide de nettoyage pénètre dans le au moins un canal de fluide (60), et une section de distribution (102) disposée sous un angle par rapport à la au moins une section d'alimentation (98, 100), par laquelle le liquide de nettoyage peut être guidé en direction du au moins un élément de nettoyage (58), où la au moins une section d'alimentation (98, 100) et la section de distribution (102) sont orientées sous un angle l'une par rapport à l'autre, en particulier **en ce que** l'angle est d'environ 90°.

8. Robot de nettoyage de fenêtres selon la revendication 7, **caractérisé en ce qu'**au moins l'un des suivants s'applique:
- la au moins une section d'alimentation (98, 100) est orientée parallèlement ou sensiblement parallèlement au plan de contact (54) du robot de nettoyage de fenêtres (10) défini sur le côté de contact (52) et/ou la section de distribution (102) est orientée transversalement ou sensiblement transversalement au plan de contact (54);
- le au moins un élément absorbeur (114) est disposé dans la section de distribution (102);
- la au moins une section d'alimentation (98, 100) est disposée dans le au moins un récipient de stockage (56) ou s'y engage de telle manière que la au moins une section d'alimentation (98, 100), lors de l'orientation du robot de nettoyage de fenêtres (10) avec le côté de contact (52) verticalement vers le bas, est disposée à distance d'une paroi de fond (66) du au moins un récipient de stockage (56);
- la au moins une section d'alimentation (98, 100) est orientée dans une direction de déplacement principale (H) du robot de nettoyage de fenêtres (10) ou à l'opposé de la direction de déplacement principale (H);
- deux sections d'alimentation (98, 100) qui sont orientées sous un angle l'une par rapport à l'autre et débouchent dans la section de distribution (102) sont prévues.

9. Robot de nettoyage de fenêtres selon la revendication 8, **caractérisé en ce qu'**au moins l'un des suivants s'applique:
- l'angle entre les sections d'alimentation (98, 100) est d'environ 60° à 90°, de préférence d'environ 70° à 80°;
- les sections d'alimentation (98, 100) sont agencées de telle manière qu'une bissectrice de l'angle (128) entre les sections d'alimentation (98, 100) est orientée dans une direction de déplacement principale (H) du robot de nettoyage de fenêtres (10) ou à l'opposé de la direction de déplacement principale (H);
- le au moins un élément absorbeur (114) fait saillie dans une zone d'embouchure (126) des sections d'alimentation (98, 100) l'une dans l'autre.

10. Robot de nettoyage de fenêtres selon l'une des revendications précédentes, **caractérisé en ce qu'**au moins l'un des suivants s'applique:
- un apport de liquide de nettoyage au au moins un élément de nettoyage (58) a lieu à travers le au moins un canal de fluide (60) en fonction de la direction de déplacement du robot de nettoyage de fenêtres (10) par rapport à la direction de la gravité;
- le au moins un canal de fluide (60) est conçu de telle sorte qu'une entrée de liquide de nettoyage dans le au moins un canal de fluide (60) a lieu en fonction d'un changement de direction de déplacement du robot de nettoyage de fenêtres (10);
- le dispositif de nettoyage (46; 170) comprend deux ou plusieurs canaux de fluide (60), et dans le au moins un récipient de stockage (56), au moins une paroi de séparation (130) est agencée entre des canaux de fluide (60) adjacents et sépare partiellement entre elles des zones spatiales (132) dans le au moins un récipient de stockage (56), où le liquide de nettoyage peut s'écouler le long de la au moins une paroi de séparation (130) d'une zone spatiale (132) dans une autre zone spatiale (132) et peut s'écouler le long de la au moins une paroi de séparation (130) en direction d'une ouverture d'entrée (134) d'au moins un canal de fluide (98, 100).

11. Robot de nettoyage de fenêtres selon la revendication 10, **caractérisé en ce que** trois ou plusieurs canaux de fluide (60) disposés latéralement les uns à côté des autres le long d'une direction d'extension longitudinale (Q) du au moins un récipient de stockage (56) sont prévus, où une paroi de séparation respective (130) est disposée entre un canal de fluide (60) du côté de d'extrémité et un canal de fluide (60) positionné immédiatement à côté de celui-ci, et/ou **en ce que** le au moins un récipient de stockage (56) présente une extension longitudinale et une zone médiane (82) par rapport à celle-ci, **en ce qu'**au moins deux canaux de fluide (60) situés l'un en face de l'autre latéralement à côté de la zone médiane (82) sont prévus, où une paroi de séparation (130) respective est disposée entre la zone médiane (82) et un canal de fluide (60) positionné immédiatement à côté de celle-ci.

12. Robot de nettoyage de fenêtres selon l'une des revendications précédentes, **caractérisé en ce que** le au moins un canal de fluide (60) comprend au moins un élément de buse (116) formant sa sortie (118) avec au moins une ouverture de sortie (120) pour le liquide de nettoyage et/ou le dispositif de nettoyage (46; 170) comprend une partie de support d'élément de nettoyage (74) à laquelle l'élément de nettoyage (58) peut être fixé de préférence de manière amovible.

13. Robot de nettoyage de fenêtres selon la revendication 12, **caractérisé en ce qu'**au moins l'un des suivants s'applique:
- une sortie (118) du au moins un canal de fluide (60), en particulier l'élément de buse (116), est dirigée vers au moins un élément d'égouttement (122) de la partie de support d'élément de nettoyage (74) sur son côté tourné à l'opposé de l'élément de nettoyage (58);
- au moins une ouverture de passage (124) pour le liquide de nettoyage est formée dans la partie de support d'élément de nettoyage (74) sur un bord du au moins un élément d'égouttement (122);
- le dispositif de nettoyage (46; 170) comprend un dispositif d'entraînement (142) pour faire vibrer la partie de support d'élément de nettoyage (74).

14. Robot de nettoyage de fenêtres selon l'une des revendications précédentes, **caractérisé en ce que** le dispositif de nettoyage (46; 170) forme une unité structurelle comprenant le au moins un récipient de stockage (56), qui est maintenue de préférence mobile sur un boîtier (12) du robot de nettoyage de fenêtres (10), et/ou **en ce que** le dispositif de nettoyage (46; 170), par rapport à une direction de déplacement principale (H) du robot de nettoyage de fenêtres (10), comprend au moins un élément de retrait (160) situé en aval du au moins un élément de nettoyage (58) pour retirer le liquide de nettoyage de la surface de fenêtre.

15. Robot de nettoyage de fenêtres selon l'une des revendications précédentes, **caractérisé en ce qu'**au moins l'un des suivants s'applique:
- le robot de nettoyage de fenêtres (10) comprend un dispositif capteur (156), au moyen duquel l'humidité de l'élément de nettoyage (58) peut être déterminée;
- le robot de nettoyage de fenêtres comprend un dispositif capteur (94), au moyen duquel un niveau de remplissage de liquide de nettoyage dans le au moins un récipient de stockage (56) peut être déterminé;
- le au moins un élément de résistance (112) est disposé sur le dispositif de nettoyage (46; 170) de manière échangeable.
